# EUROPÄISCHE PATENTANMELDUNG

(11) **EP 4 647 535 A1**
(43) Veröffentlichungstag der Anmeldung: **12.11.2025**
(21) Anmeldenummer: 24175185.8
(22) Anmeldetag: 10.05.2024
(51) Int. Cl.: C25B 9/60, C25B 9/75

(54) **SEPARATOR ZUR ELEKTRISCHEN ISOLIERUNG VON ELEKTROLYSEZELLEN**

(71) Anmelder: Sunfire SE, 01237 Dresden (DE)
(72) Erfinder: Ralphs, John Leonard, 01774 Klingenberg (DE); Förster, Tino, 01219 Dresden (DE)
(74) Vertreter: Hauck Patent- und Rechtsanwälte PartmbB

(57) **Zusammenfassung**

Die Erfindung betrifft einen Separator (14) zur elektrischen Isolierung von Zellteilstapel (5, 6) eines Elektrolysezellstapels sowie einen Elektrolysezellstapel mit mindestens einem Separator (14). Der Separator (14) weist einen Separatorkörper mit zwei einander gegenüberliegenden Seiten auf, an denen Anlageflächen für Elektrolysezellen oder Endplatten von Zellteilstapeln (5, 6) ausgebildet sind. Der Separatorkörper ist vollständig aus einem elektrisch isolierenden Material oder bereichsweise aus verschiedenen solcher Materialien gebildet.

## Beschreibung

Die Erfindung betrifft einen Separator zur elektrischen Isolierung von Elektrolysezellstapels sowie einen Elektrolysezellstapel.

Mit einer Elektrolysevorrichtung können unter Einsatz von elektrischer Energie in elektrochemischen Reaktionen Stoffe hergestellt werden, die mit rein chemischen Reaktionen schwer oder gar nicht in größeren Mengen herstellbar sind. Die dabei ablaufenden elektrochemischen Reaktionen finden in einzelnen Elektrolysezellen der Elektrolysevorrichtung statt. Dabei sind mehrere Elektrolysezellen zu einem Elektrolysezellstapel (auch als Zellstapel oder Stack bezeichnet) angeordnet, in dem die einzelnen Elektrolysezellen miteinander elektrisch verbunden sind. Die einzelnen Elektrolysezellen sind zumindest abschnittsweise in Reihe geschaltet. Dazu stellt eine Seite einer Elektrolysezelle einen Pluspol dar, während die andere Seite einen Minuspol darstellt.

Die elektrochemischen Reaktionen können unter Druck ablaufen, sodass sowohl die Elektrolysezellen als auch der Zellstapel druckbeständig sein müssen. Dazu weist der Zellstapel in der Regel eine Verspannvorrichtung auf, die den Zellstapel und die darin angeordneten Elektrolysezellen verspannt. Üblicherweise liegen dazu die einzelnen Elektrolysezellen aneinander an und bilden so den Zellstapel mit zwei Enden. An die Enden wiederum ist jeweils eine Endplatte oder Kopfplatte angesetzt, welche über kraftübertragende Mittel, wie beispielsweise Zugstangen, verspannt sind und auf diese Weise eine Druckkraft auf die dazwischen angeordneten Elektrolysezellen des Elektrolysezellstapels ausüben und diese gegeneinander verspannt.

WO 2023/283170 betrifft einen Elektrolysezellstapel. Dieser weist eine Verspannvorrichtung auf, die über zwei halbzylinderförmige Kopfplatten verfügt. Die Kopfplatten liegen jeweils mit ihren flachen Enden an dem Elektrolysezellstapel an. Sie sind über flache Zugelemente verbunden. Durch diese Anordnung soll eine möglichst gleichmäßige Aufbringung einer großen Verspannkraft ermöglicht werden.

Ausgehend hiervon ist die Aufgabe der Erfindung, eine Vorrichtung bereitzustellen, mit welcher eine größere Anzahl von Kontaktierungsmöglichkeiten eines Elektrolysezellstapels bei einer gleichzeitigen Erhöhung der mechanischen Stabilität des Elektrolysezellstapels ermöglicht wird.

Diese Aufgabe wird durch einen Separator gemäß Anspruch 1 und einen Elektrolysezellstapel gemäß Anspruch 28 gelöst. Vorteilhafte Ausführungsformen sind Gegenstand der abhängigen Ansprüche sowie der Beschreibung.

Der erfindungsgemäße Separator zur elektrischen Isolierung von Elektrolysezellen eines Elektrolysezellstapels weist einen Separatorkörper auf. Dieser besteht aus einem oder mehreren elektrisch isolierenden Materialien. Der Separatorkörper weist außerdem zwei einander gegenüberliegende Seiten auf. Die Seiten sind mit Anlageflächen ausgebildet, an denen Elektrolysezellen oder Endplatten von Elektrolysezellen oder Zellstapeln angelegt werden können. Die beiden an einem Separator anliegenden Elektrolysezellen oder Endplatten sind somit elektrisch voneinander separiert.

Der Separatorkörper verhindert, dass es zu einem Stromfluss zwischen zwei benachbarten und durch den Separator getrennten Elektrolysezellen bzw. Zellstapeln kommt. Entsprechend voneinander getrennte Elektrolysezellen oder Zellstapel können für sich betrachtet Zellteilstapel eines Elektrolysezellstapels bilden, die elektrisch in Reihe oder parallel geschaltet sein können. Auf diese Weise ermöglicht der Separator, dass ein Elektrolysezellstapel auf verschiedene Art und Weisen elektrisch konfiguriert werden kann. Die Zellteilstapel können außerdem durch eine einzige Verspannvorrichtung miteinander verspannt sein. Somit erhöht der Separatoreinsatz die Variabilität des Elektrolysebetriebs und ermöglicht zusätzliche Freiheitsgrade und Einsparungen bei der Konstruktion.

In Ausführungsformen können die Seiten des Separatorkörpers, an denen die Anlageflächen ausgebildet sind, jeweils deutlich größer sein als ihr Abstand zueinander. Der Separatorkörper kann insbesondere eine scheibenartige Form aufweisen.

Die Anlageflächen des Separatorkörpers können zumindest abschnittweise komplementär geformt zu einer Oberfläche an den jeweiligen Elektrolysezellen oder Endplatten sein, an die die Anlageflächen anlegbar sind. Das heißt die jeweilige Anlagefläche kann in Bereichen konvex geformt sein, in denen die Oberfläche konkav geformt ist, konkav geformt sein, wo diese konvex ist, oder planar geformt sein, wo diese planar ist, sodass die jeweilige Anlagefläche zumindest in dem Bereich, indem sie komplementär ausgebildet ist, im unverspannten Zustand an der Oberfläche der Elektrolysezelle oder Endplatte flächig anliegt. Unter einem unverspannten Zustand ist dabei ein Zustand zu verstehen, bei dem keine Druckkraft zum Verspannen auf den Separatorkörper wirkt, bei dem der Separator und die Zellteilstapel also noch nicht miteinander zu einem einzigen Elektrolysezellstapel verspannt sind. Bevorzugt ist die gesamte Anlagefläche einer Seite des Separatorkörpers komplementär geformt zu der Oberfläche. Der Separator kann somit zwischen Elektrolysezellen oder Endplatten von Elektrolysezellstapeln angeordnet werden, wobei die Elektrolysezellen oder Endplatten in einer solchen Anordnung an dem Separator auf gegenüberliegenden Seiten des Separatorkörpers jeweils an einer Anlagefläche des Separatorkörpers anliegen.

Je nach Oberflächen können die Anlagenflächen der beiden Seiten gleichartig ausgebildet sein, wenn die jeweiligen Oberflächen gleichartig sind. Die Anlageflächen können jedoch abhängig von der Oberfläche, an die sie anlegbar sind, auch voneinander verschieden geformt sein.

Die Oberflächen, an denen die Anlageflächen jeweils angelegt werden, können typischerweise Stirnfläche von Elektrolysezellen oder Endplatten eines Zellteilstapels sein, die jeweils an einem Ende eines Zellteilstapels angeordnet sind. Die Elektrolysezellen und, falls vorhanden, die Endplatten sind in einem Zellteilstapel typischerweise mit ihren Stirnflächen parallel zueinander in einer Reihe bzw. in einem Stapel angeordnet. Beim Verspannen der Zellteilstapel und des Separators zu einem Elektrolysezellstapel sind die beiden Zellteilstapel ebenfalls parallel zueinander in einer Reihe angeordnet, sodass im Elektrolysezellstapel die Oberflächen, an denen der Separator anliegt, einander gegenüberliegend angeordnet sind, der Separator also zwischen den Oberflächen angeordnet ist. Dementsprechend können die Anlageflächen am Separatorkörper einander gegenüberliegend angeordnet sein. Dadurch ist der Separatorkörper beim Verspannen der Zellteilstapel im Krafthauptschluss belastet. Die Druckkraft für das Verspannen wird über die Zellteilstapel direkt auf den Separatorkörper aufgebracht und durch den Separatorkörper effizient übertragen.

Die Oberflächen der Elektrolysezellen bzw. Endplatten, an die die Anlageflächen anlegbar sind, sind in der Regel zumindest im unverspannten bzw. unbelasteten Zustand planar. Die Anlageflächen können ebenfalls planar sein. Sie können insbesondere an den gegenüberliegenden Seiten des Separatorkörpers planparallel zueinander angeordnet sein, d. h. der Separatorkörper kann einen konstanten Abstand zwischen den Anlageflächen der gegenüberliegenden Seiten, und damit auch eine konstante Dicke, aufweisen. Somit wird der Separatorkörper beim Verspannen zwischen den Zellteilstapeln im Krafthauptschluss mit einer Flächenpressung senkrecht zu den Anlageflächen belastet, wodurch eine besonders stabile Verbindung von Separator und Zellteilstapeln erreicht wird.

Durch das mechanische Verspannen der Elektrolysezellen bzw. Zellteilstapel und des Separators zu einem Elektrolysezellstapel in einer Vor- und/oder Endmontage, aber auch durch einen Elektrolysebetrieb unter Druck können ungewollte Verformungen, insbesondere Ausbeulungen bzw. Auswölbungen, d. h. konvexe Verformungen, der Oberfläche der Elektrolysezellen bzw. Endplatten auftreten, an die die Anlageflächen des Separatorkörpers angelegt werden. In Ausführungsformen können die Anlageflächen des Separatorkörpers derart geformt sein, dass sie solchen Auswölbungen an der Oberfläche der jeweiligen Elektrolysezelle oder Endplatte durch eine Andruckkraft entgegenwirken, die in Bereichen einer Auswölbung gegenüber Bereichen ohne Auswölbung erhöht ist. Die Andruckkraft ist die Gegenkraft, die der Separatorkörper der Druckkraft beim Verspannen, bzw. im verspannten Zustand, entgegenbringt. Für eine erhöhte Andruckkraft können die Anlageflächen komplementär geformt zu den Oberflächen der Elektrolysezellen oder Endplatten in deren unverspannten, unverformten Zustand sein oder in Bereichen, die an den Auswölbungen anliegen, einen Materialüberschuss gegenüber dem unverspannten, unverformten Zustand, d. h. im Vergleich zur komplementären Ausformung, aufweisen. Die Anlageflächen können hierfür zumindest bereichsweise planar oder bevorzugt konvex geformt sein. Der Separatorkörper kann insbesondere auch lentikulär ausgebildet sein, d. h. an beiden Seiten konvexe Anlageflächen aufweisen.

Bei konvex geformten Anlageflächen kann der Scheitelpunkt der konvexen Anlagefläche insbesondere in einem Bereich ausgebildet sein, der im verspannten Zustand an einer maximalen Auswölbung der Oberfläche anliegt, d. h. in einem Bereich, in dem die Oberfläche im verspannten Zustand eine maximale Abweichung von ihrem unverspannten, unverformten Zustand aufweist. Unter einem verspannten Zustand ist ein Zustand zu verstehen, bei dem eine Druckkraft zum Verspannen der Zellteilstapel auf die Oberflächen und die Anlageflächen wirkt, diese also druckbelastet sind. Die Druckkraft zum Verspannen kann bei einer sauren oder alkalischen Elektrolyse, insbesondere einer Hochdruckelektrolyse, beispielsweise zwischen 20 MPa und 50 MPa betragen.

Elektrolysezellen und ggf. Endplatten können in einer Vormontage bereits zu einem Zellteilstapel ohne Separator verspannt sein, z. B. für den Transport zum Standort der Endmontage. In der Endmontage werden die Zellteilstapel mit dem Separator zu einem Elektrolysezellstapel verspannt, bei dem im verspannten Zustand die Druckkraft zum Verspannen auch auf den Separatorkörper wirkt. Mit dem Separatorkörper können somit Verformungen bei der Endmontage entgegengewirkt werden, wenn der Zustand nach der Vormontage, aber vor der Endmontage, der unverformte Zustand der Elektrolysezellen bzw. Endplatten ist. Es können aber auch Verformungen aus der Vor- und Endmontage ausgeglichen werden, wenn der unverformte Zustand der Elektrolysezellen bzw. Endplatten der Zustand vor der Vormontage ist.

Bei Verspannvorrichtungen mit Zugstangen oder Zuganker, die außerhalb der Elektrolysezellen angeordnet sind und in einem Randbereich der Endplatten oder Kopfplatten, üblicherweise rotationssymmetrisch um die Mitte der Endplatten oder Kopfplatten, angeordnet sind, kann eine maximale Auswölbung typischerweise nahe oder in der Mitte der Oberfläche der Elektrolysezelle und bzw. oder der Endplatte auftreten, an die eine Anlagefläche angelegt wird. Dementsprechend kann der Separatorkörper in der Mitte der jeweiligen Anlagefläche den Scheitelpunkt der konvexen Anlagefläche aufweisen. In Ausführungsformen kann am Scheitelpunkt auch ein planarer Bereich vorgesehen sein, sodass die Anlagefläche in diesem Bereich leichter an eine unverformte, plane Oberfläche der Elektrolysezelle oder Endplatte angelegt werden kann.

Die Auswölbung in der Mitte der Oberflächen kann durch einen Überdruck in den Elektrolysezellen im Elektrolysebetrieb noch verstärkt sein. Mit dem Separatorkörper kann dieser Verformung aus dem Elektrolysebetrieb ebenfalls entgegengewirkt werden. Dies ist vor allem zweckmäßig, wenn die Elektrolyse in den Zellteilstapeln im Wesentlichen kontinuierlich bei konstanten Elektrolysedrücken betrieben wird.

Während Verformungen durch eine mechanische Verspannung meist rotationssymmetrisch um die Längsachse des Elektrolysezellstapels auftreten, betreffen thermisch bedingte Verformungen der Zellstapel oder Zellteilstapel aufgrund eines Temperaturgradienten in Schwerkraftrichtung meist einen oberen oder unteren Bereich des Zellstapels bzw. der Zellteilstapel. Zellstapel oder Zellteilstapel mit horizontaler Ausrichtung ihrer Längsachsen können sich bei Betriebstemperaturen über Raumtemperatur thermisch bedingt in einem oberen Bereich stärker ausdehnen als in einem unteren Bereich, sodass sich der Stapel in einem oberen Bereich in Längsrichtung des Stapels aufweitet. In Ausführungsformen können die Anlageflächen des Separatorkörpers derart geformt sein, dass sie diesen thermisch bedingten Verformungen der Elektrolysezellen oder Endplatten in analoger Weise zu den mechanisch bedingten Auswölbungen entgegenwirken. Für eine erhöhte Andruckkraft in den Bereichen mit thermischer Verformung, können die Anlageflächen komplementär geformt zu den Oberflächen der Elektrolysezellen oder Endplatten im unverformten Zustand sein, der dem unverspannten Zustand bei Raumtemperatur entspricht, oder in Bereichen, die an den Verformungen angelegt werden, einen Materialüberschuss gegenüber dem unverformten Zustand aufweisen.

Der Separatorkörper kann insbesondere keilförmig ausgebildet sein, sodass die Anlagefläche in einem Bereich, der beim Anlegen an die Oberflächen der Elektrolysezellen oder ggf. Endplatten in einem oberen Bereich der jeweiligen Oberfläche angeordnet ist, einen größeren Abstand zueinander aufweisen als in einem Bereich, der bei Anlegen an die Oberflächen der Elektrolysezellen oder ggf. Endplatten in einem unteren Bereich der Oberflächen bezogen auf die Längsachse der Zellteilstapel angeordnet ist. Derartige Separatorkörper sind vor allem vorteilhaft, wenn die Elektrolyse in den Zellteilstapel im Wesentlichen kontinuierlich mit konstanten Betriebstemperaturen, typischerweise über 60°C, betrieben wird.

Bei keilförmigen Separatorkörpern entfällt allerdings die Möglichkeit, Fertigungstoleranzen oder eine Torsion der Zellteilstapel durch Verschieben oder Drehung des Separatorkörpers bei der Montage auszugleichen. In bevorzugten Ausführungsformen können die Anlageflächen daher parallel zueinander an gegenüberliegenden Seiten des Separatorkörpers angeordnet sein und rotationssymmetrisch zu einer Achse durch ihre geometrischen Schwerpunkte ausgebildet sein. Der Separatorkörper ist zumindest zwischen den Anlageflächen der gegenüberliegenden Seiten ebenfalls rotationssymmetrisch ausgebildet. Dadurch kann der Separatorkörper beim Verspannen zwischen den Oberflächen, an die er mit seinen Anlageflächen anlegbar ist, gedreht werden, insofern die Oberflächen der Elektrolysezellen bzw. Endplatten rotationssymmetrisch zu einer Längsachse der Zellteilstapel ausgebildet sind. In einer besonders bevorzugten Ausführungsform können die Anlageflächen der gegenüberliegenden Seiten planar und zueinander parallel ausgebildet sein, sodass der Separatorkörper für die Montage entlang der Oberflächen der Elektrolysezellen bzw. Endplatten verschoben und gedreht werden kann.

In einer Ausführungsart kann mindestens eine der Anlageflächen rund, insbesondere kreisrund, oder mehreckig sein. Die Form des Separatorkörpers kann der Form der Anlagefläche entsprechen. Beide Anlageflächen können dieselbe Form oder unterschiedliche Formen aufweisen. Dabei können die Formen denen der Elektrolysezellen oder Endplatten entsprechen, die an den Separator angelegt werden sollen. Das heißt für Elektrolysezellen oder Endplatten mit einem beispielsweise kreisförmigen Querschnitt bzw. kreisförmiger Stirnfläche, kann der Separatorkörper kreisförmig, insbesondere als Kreisscheibe, ausgebildet sein. Durch eine entsprechend angepasste Form können besonders gut Kräfte übertragen werden. Weiterhin bietet eine den Elektrolysezellen angepasste Form den Vorteil, dass nur ein minimaler Materialverbrauch nötig ist, um den Separator zu fertigen und trotzdem eine durchgehende elektrische Isolierung sicherzustellen.

Vorzugsweise stellt der Großteil einer entsprechenden Seite des Separatorkörpers auch eine entsprechende jeweilige Anlagefläche dar. Es ist aber auch möglich, dass nur ein Teil einer Fläche des Separatorkörpers eine Anlagefläche darstellt, und ansonsten eine Fläche verbleibt, die keine Anlagefläche darstellt. Der Teil des Separatorkörpers, der keine Anlagefläche aufweist, kann sich sowohl innerhalb als auch außerhalb einer Fläche befinden, die durch eine Umfangslinie begrenzt wird, welche die Anlagefläche umfasst. Ferner kann der Bereich des Separatorkörpers, der keine Anlagefläche aufweist, auch mindestens eine Öffnung oder mindestens einen Freiraum aufweisen.

Bevorzugt schließt eine Umfangslinie, die eine der Anlageflächen umfasst, eine Fläche ein, die gleich groß oder größer als die an der Anlagefläche anzulegende Oberfläche der Elektrolysezelle oder Endplatte ist. Der Durchmesser mindestens einer Anlagefläche kann gleich groß oder bevorzugt größer sein als der Durchmesser der Oberfläche der jeweiligen Elektrolysezelle oder Endplatte, an die der Separatorkörper angelegt werden kann, sodass die Anlagefläche im verspannten Zustand am Außenumfang der Oberfläche zumindest abschnittsweise bündig mit diesem abschließt oder diesen überragt, also einen Überstand aufweist, der bevorzugt am gesamten Umfang der Anlagefläche ausgebildet sein kann. Ist die jeweilige Oberfläche, an die eine Anlagefläche angelegt wird, kleiner als ein maximaler Querschnitt der Elektrolysezelle oder Endplatte, an der die Oberfläche ausgebildet ist, so kann der Durchmesser der Anlagefläche in Ausführungsformen auch dem Durchmesser des Querschnitts der Elektrolysezelle bzw. Endplatte betragen oder größer als dieser sein, sodass der Separatorkörper im verspannten Zustand mit dem Außenumfang der Elektrolysezelle bzw. Endplatte abschließt oder diese an ihrem Außenumfang überragt.

Ein derartiger Separatorkörper hat den Vorteil, dass weder Schmutz noch andere Gegenstände zwischen die Oberflächen der Elektrolysezellen oder Endplatten eindringen oder hineinfallen können, weil die Oberflächen an ihrem Außenumfang von den Anlageflächen bedeckt sind. Verschmutzungen oder Gegenstände, die elektrisch leitfähig sind oder durch Feuchtigkeitsaufnahme leitfähig werden, können die Durchschlagsspannung für einen Spannungsüberschlag herabsetzen und im schlimmsten Fall im Elektrolysebetrieb zu einem Spannungsüberschlag zwischen den unter elektrischer Spannung stehenden Elektrolysezellen oder Endplatten führen. Derartige Spannungsüberschläge werden durch den Separatorkörper verhindert.

Der Überstand hat weiterhin den Vorteil, dass bei der Montage und dem Verspannen der Zellteilstapel Fertigungstoleranzen bei den Umfangsmaßen der Elektrolysezellen oder Endplatten ausgeglichen werden können. Dazu ist der Überstand in der Ebene der Anlageflächen bevorzugt jeweils größer als eine Fertigungstoleranz des Durchmessers der Oberfläche der Elektrolysezellen oder Endplatte, an die die Anlagefläche anlegbar sind. Der Überstand ist jedoch so klein gewählt, dass bei einer Verspannung mit Zugstangen oder Zugankern, diese noch am Außenumfang des Separatorkörpers vorbeigeführt werden können, also einen definierten Abstand aufweisen zum Separatorkörper aufweisen. Der Separatorkörper ist daher typischerweise in seinem Durchmesser kleiner als die Kopfplatten der Verspannvorrichtung des Elektrolysezellstapels.

In Ausführungsformen kann die minimale Dicke des Separatorkörpers, d. h. der minimale Abstand zwischen den Anlageflächen an den einander gegenüberliegenden Seiten des Separatorkörpers, im verspannten Zustand gleich oder größer sein als eine Mindestkriechstrecke. Wird ein derartiger minimaler Abstand eingehalten, so können am Separatorkörper beliebig geformte Durchbrechungen, Durchgangsöffnungen, Freiräume oder Spalte, wie beispielsweise bei segmentierten Separatorkörpern, vorgesehen sein, ohne die elektrische Sicherheit im Elektrolysebetrieb durch Kriechüberschläge zu gefährden. Eine solche minimale Dicke ist außerdem vorteilhaft, wenn die Anlageflächen, wie zuvor beschrieben, derart ausgebildet sind, dass sie bündig mit dem Außenumfang der Oberflächen abschließen, an die sie jeweils angelegt werden, weil dadurch auch Kriechüberschläge am Rand des Separatorkörpers zwischen den Oberflächen der Elektrolysezellen oder Endplatten verhindert werden.

Die Mindestkriechstrecke ist die kürzeste Wegstrecke entlang einer Oberfläche des Separatorkörpers, bei der kein Kriechstrom über 0,5 A, bevorzugt über 0,3 A, besonders bevorzugt über 0,1 A, zwischen Potentialen am Ende und Anfang der Wegstrecke auftritt, wobei die Spannungsdifferenz zwischen den Potentialen einer maximalen Spannungsdifferenz zwischen den Elektrolysezellen oder Endplatten bzw. deren spannungstragenden Oberflächen, an denen die Anlageflächen anlegbar sind, entspricht. Die Mindestkriechstrecke ist abhängig vom Verschmutzungsgrad der Oberfläche des Separatorkörpers und der Kriechstromfestigkeit des Materials oder der Materialien, aus dem bzw. denen der Separatorkörper gefertigt ist. Sie kann wie in DIN EN 60 664-1 2019-01 beschrieben bestimmt werden.

In Ausführungsformen kann die minimale Dicke des Separatorkörpers im verspannten Zustand für eine erhöhte Sicherheit wenigstens gleich oder größer sein als eine Mindestkriechstrecke für starke Verschmutzung. Bei einem typischen Elektrolysebetrieb bis zu 2000 m über Meeresspiegel mit starker Verschmutzung, einer Kriechstromfestigkeit des Separatorkörpermaterials unter 400 V und einer maximalen Spannungsdifferenz zwischen den Oberflächen der Elektrolysezellen bzw. Endplatten von bis zu 1,25 kV DC kann die Mindestkriechstrecke bei 20 mm liegen; bei einer Spannungsdifferenz bis zu 1,5 kV DC bei 24 mm. Die minimale Dicke des Separatorkörpers kann dementsprechend abhängig von der maximalen Spannungsdifferenz wenigstens 20 mm bei bis zu 1,25 kV DC oder wenigstens 24 mm bei bis zu 1,5 kV DC betragen. Eine starke Verschmutzung und somit ein hoher Verschmutzungsgrad bedeutet, dass eine leitfähige Verschmutzung oder eine trockene, nichtleitfähige Verschmutzung, die bei Feuchtigkeit leitfähig wird, auftritt.

Ist der Separatorkörper, wie zuvor beschrieben derart ausgebildet, dass er am gesamten Umfang über die Oberflächen der Elektrolysezellen oder Endplatten hinausragt, also einen umlaufend geschlossenen Überstand aufweist, so kann die kürzeste Wegstrecke entlang der Oberfläche des Überstandes zwischen den Anlagenflächen der einander gegenüberliegenden Seiten des Separatorkörpers, d. h. von der Anlagefläche einer Seite zur Anlagefläche der anderer Seite, wenigstens einer Mindestkriechstrecke, insbesondere einer Mindestkriechstrecke für starke Verschmutzung, entsprechen. Dadurch können Kriechüberschläge am Überstand des Separatorkörpers verhindert werden. Darüber hinaus kann die minimale Dicke des Separatorkörpers reduziert sein, weil keine Verschmutzung zwischen die Oberflächen der Elektrolysezellen bzw. Endplatten eindringen kann und lediglich Kriechstromüberschläge am Überstand vermieden werden müssen.

In Ausführungsformen kann die minimale Dicke des Separatorkörpers im verspannten Zustand gleich oder größer sein als eine Mindestkriechstrecke bei keiner Verschmutzung oder nur geringer Verschmutzung. Diese Mindestkriechstrecke ist typischerweise kleiner als die Mindestkriechstrecke für starke Verschmutzung, sodass die minimale Dicke des Separatorkörpers geringer sein kann als die minimale Dicke bei starker Verschmutzung. Mit der Reduktion der Dicke kann Material beim Separatorkörper eingespart werden, ohne die Konstruktionsfreiheit hinsichtlich Durchbrechungen bzw. Öffnungen am Separatorkörper einzuschränken. Es können weiterhin beliebig geformte Durchbrechungen, Durchgangsöffnungen, Freiräume oder Spalte, wie sie beispielsweise bei segmentierten Separatorkörper auftreten, am Separatorkörper vorgesehen sein, ohne die elektrische Sicherheit im Elektrolysebetrieb durch Kriechüberschläge entlang dieser Öffnungen zu gefährden.

Bei einem typischen Elektrolysebetrieb bis zu 2000 m über Meeresspiegel mit keiner oder nur geringer Verschmutzung, einer Kriechstromfestigkeit unter 400 V und einer maximalen Spannungsdifferenz zwischen den Oberflächen der Elektrolysezellen bzw.

Endplatten von bis zu 1,25 kV DC kann die Mindestkriechstrecke bei 4,2 mm liegen, bei einer Spannungsdifferenz bis zu 1,5 kV DC bei 5,5 mm. Die minimale Dicke des Separatorkörpers kann dementsprechend abhängig von der maximalen Spannungsdifferenz wenigstens 4,2 mm, bevorzugt wenigstens 5 mm, bei bis zu 1,25 kV DC und wenigstens 5,5 mm, bevorzugt wenigstens 6 mm, bei bis zu 1,5 kV DC betragen.

In Ausführungsformen, in denen der Separatorkörper keine Durchbrechungen oder Durchgangsöffnungen, wie z. B. Freiräume oder Spalte, im Bereich zwischen den Anlageflächen an den gegenüberliegenden Seiten des Separatorkörpers aufweist, also die Oberflächen, an die er angelegt wird, vollständig abdeckt, kann die minimale Dicke des Separatorkörpers im verspannten Zustand auch kleiner sein als eine Mindestkriechstrecke, insbesondere kleiner als eine Mindestkriechstrecke bei keiner Verschmutzung oder nur geringer Verschmutzung. Dadurch, dass der Separatorkörper keine Durchbrechungen oder Durchgangsöffnungen aufweist, werden Kriechüberschläge entlang solcher Öffnungen zwischen den gegenüberliegenden Seiten des Separatorkörpers vermieden. Kriechüberschläge können lediglich am Rand des Separatorkörpers auftreten. Diese werden dadurch verhindert, dass der Überstand des Separatorkörpers derart ausgebildet ist, dass die kürzeste Wegstrecke zwischen den Anlagenflächen der einander gegenüberliegenden Seiten des Separatorkörpers entlang der Oberfläche des Überstandes wenigstens einer Mindestkriechstrecke, insbesondere einer Mindestkriechstrecke für starke Verschmutzung, entspricht. Je länger diese kürzeste Wegstrecke ist, desto kleiner kann die minimale Dicke des Separatorkörpers sein.

Der Separator kann aus einem einzigen Material bestehen, er kann aber auch aus verschiedenen Materialien gebildet sein. Das eine Material oder auch die verschiedenen Materialien sind jeweils elektrisch isolierend. Elektrisch isolierend bedeutet dabei, dass das Material oder die Materialien eine elektrische Leitfähigkeit von höchstens 10⁻⁸ S/m, bevorzugt höchstens 10⁻¹⁰ S/m, besonders bevorzugt höchstens 10⁻¹⁶ S/m, aufweisen.

Bevorzugt weist das Material oder die Materialien außerdem eine hohe Kriechstromfestigkeit auf. Die Kriechstromfestigkeit kann nach IEC-Standard 60112:2020 bestimmt werden und als CTI-Wert (comparative tracking index) angegeben werden, der einer oberen Spannungsgrenze, bei der kein Kriechstrom über 0,5 A auftritt, entspricht. Bevorzugt können das Material oder die Materialien des Separators einen CTI-Wert bzw. eine obere Spannungsgrenze von mindestens 200 V, bevorzugt von mindestens 400 V, besonders bevorzugt von mindestens 600 V, aufweisen. Durch eine hohe Kriechstromfestigkeit senkt sich die Mindestkriechstrecke, sodass die minimale Dicke des Separators geringer sein kann und Material eingespart werden kann.

Bei einem Material mit einer Kriechstromfestigkeit von mindestens 400 V_{[JL1]} kann die Mindestkriechstrecke in einem typischen Elektrolysebetrieb bis zu 2000 m über Meeresspiegel mit einem hohen Verschmutzungsgrad und einer maximalen Spannungsdifferenz bis zu 1,25 V DC bei 18 mm liegen; bei einer Spannungsdifferenz bis 1,5 V DC bei 21 mm. Die minimale Dicke des Separatorkörpers im verspannten Zustand kann dementsprechend abhängig von der maximalen Spannungsdifferenz wenigstens 18 mm bei bis zu 1,25 VDC oder wenigstens 21 mm bei bis zu 1,5 V DC im Elektrolysebetrieb betragen.

Bei einem Material mit einer Kriechstromfestigkeit von mindestens 600 V kann die Mindestkriechstrecke bei einem typischen Elektrolysebetrieb bis zu 2000 m über Meeresspiegel mit einem hohen Verschmutzungsgrad und einer maximalen Spannungsdifferenz bis 1,25 VDC bei 16 mm liegen, bei einer Spannungsdifferenz bis 1,5 V DC bei 19 mm. Die minimale Dicke des Separatorkörpers im verspannten Zustand kann dementsprechend abhängig von der maximalen Spannungsdifferenz wenigstens 16 mm bei bis zu 1,25 V DC oder wenigstens 19 mm bei bis zu 1,5 V DC im Elektrolysebetrieb betragen.

Ist der Separatorkörper wie zuvor beschrieben derart ausgebildet, dass er an den Oberflächen der Elektrolysezellen oder Endplatten bündig mit deren Außenumfang abschließt oder über diesen hinausragt, so können keine Verschmutzungen oder Gegenstände zwischen die Elektrolysezellen oder Endplatten geraten. Dadurch ist der Verschmutzungsgrad sehr gering oder keine Verschmutzung vorhanden. Dementsprechend kann die minimale Dicke des Separatorkörpers reduziert sein. Bei einem typischen Elektrolysebetrieb bis zu 2000 m über Meeresspiegel mit geringem Verschmutzungsgrad oder keiner Verschmutzung, einer Kriechstromfestigkeit von mindestens 400 V, bevorzugt mindestens 600 V, und einer maximalen Spannungsdifferenz zwischen den Oberflächen der Elektrolysezellen bzw. Endplatten von bis zu 1,25 kV DC kann die Mindestkriechstrecke bei 4,2 mm liegen, bei einer Spannungsdifferenz bis zu 1,5 kV DC bei 5,5 mm. Die minimale Dicke des Separatorkörpers im verspannten Zustand kann dementsprechend abhängig von der maximalen Spannungsdifferenz wenigstens 4,2 mm, bevorzugt wenigstens 5 mm, bei bis zu 1,25 kV DC oder wenigstens 5,5 mm, bevorzugt wenigstens 6 mm, bei bis zu 1,5 kV DC betragen.

Des Weiteren können das eine Material oder auch die verschiedenen Materialien, aus denen der Separatorkörper besteht, eine hohe Druckfestigkeit aufweisen. Die Druckfestigkeit kann dabei derart gewählt sein, dass der Separatorkörper im verspannten Zustand im Wesentlichen unverformt ist, d. h. nicht zusammengedrückt oder verformt wird oder bricht. Im Wesentlichen unverformt bedeutet, dass der Abstand zwischen den Anlageflächen gegenüberliegender Seiten des Separatorkörpers, insbesondere die minimale Dicke des Separatorkörpers, im verspannten Zustand wenigstens 95%, bevorzugt wenigstens 98%, besonders bevorzugt wenigstens 99% des Abstands bzw. der minimalen Dicke im unverspannten Zustand beträgt. Das Setzverhalten beim Verspannen ist dadurch so gering, dass der zusätzliche Verspannweg aufgrund des Separatorkörpers sehr gering ist und das Verspannen bei der Montage sehr einfach durchgeführt werden kann.

Aufgrund der hohen Druckfestigkeit kann außerdem zwischen den Elektrolysezellen oder Endplatten eine große Kraft übertragen werden und Auswölbungen an den Oberflächen, an die die Anlageflächen angelegt werden, entgegengewirkt werden. Die minimale Dicke des Separatorkörpers im unverspannten, d. h. unbelastet Zustand ist typischerweise um wenigstens denjenigen Betrag größer als die minimale Dicke im verspannten, d. h. druckbelastetem, Zustand, um den die minimale Dicke durch das Verspannen mit einem maximalem Druck gegenüber dem unverspannten Zustand abnimmt.

Bevorzugt weist das Material bzw. die Materialien des Separatorkörpers eine Druckfestigkeit von wenigstens 200 N/mm², bevorzugt eine Druckfestigkeit von wenigstens 350 N/mm² auf. Die Druckfestigkeit kann nach DIN EN ISO 604:2003-12 bestimmt sein.

In Ausführungsformen kann das Material bzw. die Materialien des Separatorkörpers eine hohe Biegefestigkeit aufweisen. Bevorzugt kann das Material bzw. die Materialien eine Biegefestigkeit von wenigstens 300 N/mm², besonders bevorzugt von wenigstens 350 N/mm², aufweisen. Die Biegefestigkeit kann nach DIN EN ISO 178:2019-08 bestimmt sein. Der Biegemodul kann wenigstens 18000 N/mm², bevorzugt wenigstens 20000 N/mm², nach DIN EN ISO 178:2019-08 betragen.

Der Separatorkörper kann aus einem einzigen monolithischen Bauteil oder aus Segmenten bestehen. Die Segmente können monolithische Bauteile sein oder aus Subsegmenten bestehen. Um einer etwaigen ungleichmäßigen Kraftübertragung gerecht zu werden, können an verschiedenen Stellen des Separators verschiedene Materialien eingesetzt werden.

Der Separatorkörper kann insbesondere an Stellen, an denen maximale Druckkräfte durch die Verspannung auftreten, und bzw. oder an Stellen, die in Bereichen mit einer maximal verformten Oberfläche anliegen, ein Material aufweisen, das eine höhere Druckfestigkeit als im übrigen Separatorkörper besitzt. Beim Verspannen mit extern geführten Zugstangen oder Zugankern wirken die Druckkräfte der Verspannung vor allem im Außenbereich der Elektrolysezellen oder Endplatten, sodass Verformungen vor allem in der Mitte der Elektrolysezelle oder Endplatten bzw. deren Oberflächen, an die der Separatorkörper angelegt werden kann, auftreten. Der Separatkörper kann dementsprechend in einem äußeren Bereich der Anlageflächen und bzw. oder in der Mitte der Anlageflächen eine höhere Druckfestigkeit als im übrigen Separatorkörper aufweisen. Außerdem können auch in Bereichen mit Befestigungsmitteln, Öffnungen oder Aussparungen höhere Druckfestigkeiten vorgesehen sein. Bei Separatorkörper, die aus Segmenten und/oder Subsegmenten bestehen, können insbesondere einzelne Segmente oder Subsegmente aus unterschiedlichen Materialien gefertigt sein.

Gemäß einer Ausführungsart ist das Material des Separatorkörpers zumindest bereichsweise ein Verbundwerkstoff, vorzugsweise ein Faserverbundwerkstoff, insbesondere ein technisches Laminat gemäß DIN EN 60893-1:2004-12, insbesondere ein glasfaserverstärkter Epoxidharz-Werkstoff, insbesondere EP GC 202. Diese Werkstoffe bieten die in der zuvor geschilderten Ausführungsart als vorteilhaft bezeichneten Materialeigenschaften.

Bei einer Ausführungsart ist der Separatorkörper eine Kreisringscheibe. Die Kreisringscheibe weist einen Freiraum in der Mitte auf und um den Freiraum einen durchgehenden Bereich von Separatorkörper. Der kreisringförmige Separator kann dementsprechend auf seinen beiden Stirnflächen eine jeweils kreisringförmige Anlagefläche aufweisen. Dabei kann die Größe so gewählt sein, dass der Kreisring im Außenbereich der jeweils anliegenden Elektrolysezellen oder Endplatte bündig zu deren Außenumfang anliegt oder einen Überstand aufweist. Insbesondere bei Verspannvorrichtungen, die außerhalb des Zellstapel an diesem entlanggeführt werden, werden die Druckkräfte größtenteils im Außenbereich der Elektrolysezellen bzw. Endplatten übertragen. Ein kreisringscheibenförmiger Separatorkörper ist entsprechend so geformt, dass er diese über den Außenbereich übertragenen Druckkräfte vollständig aufnehmen kann und gleichzeitig mit minimalem Materialeinsatz gefertigt werden kann.

Vorzugsweise weist die Kreisringscheibe ohne einen Überstand hierfür eine Ringbreite von höchstens 5%, bevorzugt höchstens 3%, besonders bevorzugt höchstens 2%, des Außendurchmessers der Oberfläche auf, an die sie angelegt werden kann. Bei einem typischen Durchmesser einer Oberfläche zwischen 1000 mm bis 2000 mm kann die Kreisringscheibe eine Breite von 50 mm bis 100 mm, bevorzugt 30 mm bis 60 mm, besonders bevorzugt 20 mm bis 40 mm, aufweisen. Ist ein Überstand, beispielsweise zum Ausgleich von Fertigungstoleranzen vorgesehen, so kann die Ringbreite entsprechend um den Überstand, insbesondere den Betrag der Fertigungstoleranz, größer sein.

Gemäß einer weiteren Ausführungsart ist der Separatorkörper aus mehreren Segmenten gebildet. Die Segmente können einen Abstand zueinander aufweisen oder einander berühren. Der Separatorkörper kann bevorzugt derart in Segmente unterteilt sein, dass die Segmentierung, wenn der Separatorkörper mit seinen Anlageflächen an die Elektrolysezellen oder Endplatten angelegt ist, d. h. im eingebauten Zustand, parallel oder senkrecht zur Längsachse des Elektrolysezellstapels verläuft. Elektrolysezellstapel werden typischerweise entlang ihrer Längsachse verspannt und mit ihrer Längsachse in der Horizontalen, wie z. B. Elektrolyseure mit wässrigen sauren oder alkalischen Elektrolyten (saure oder alkalische Elektrolyse), oder in der Vertikalen betrieben, wie z. B. Festoxid-Elektrolyseure.

Die Segmente stellen eigenständige Teile des Separatorkörpers dar. Sie können unabhängig voneinander gefertigt, gelagert und montiert werden. Die Fertigung eines Gesamtseparators ist somit stark vereinfacht. Weiterhin ist es durch den Einsatz von Segmenten einfach erreichbar, dass verschiedene Bereiche des Separators aus verschiedenen Materialien gebildet sind. Dadurch kann besonders gut dem Umstand Rechnung getragen werden, dass an verschiedenen Stellen des Separators unterschiedlich hohe Kräfte wirken können. Um Material und Fertigungsschritte einzusparen, kann es vorteilhaft sein, wenn sich die Segmente nicht berühren und einen Abstand zueinander aufweisen. An den Stellen, an denen besonders hohe Kräfte übertragen werden, wie z. B. im Außenbereich des Separatorkörpers, kann jedoch eine Anordnung der Segmente, bei der sich die Segmente berühren, vorteilhaft sein.

In einer Ausführungsform sind die Segmente bevorzugt aus verschiedenen Materialien gebildet. Insbesondere weisen die verschiedenen Materialien jeweils eine verschiedene Druckfestigkeit auf. Durch den Einsatz verschiedener Materialien, die sich in der Druckfestigkeit unterscheiden, kann zielgerichtet eingestellt werden, an welchen Stellen der Separator eine für die Gesamtkonstruktion vorteilhafte Materialeigenschaft aufweist. Es können dabei jeweils innerhalb eines einzelnen Segmentes unterschiedliche Materialien vorgesehen sein und bzw. oder auch unterschiedliche Materialien von Segment zu Segment.

Bevorzugt weisen die Segmente abhängig von der Druckraft, die beim Verspannen auf die jeweilige Anlagefläche wirkt, und bzw. oder abhängig von einer Verformung der Anlagefläche im verspannten Zustand, ein Material mit einer höheren Druckfestigkeit in Bereichen mit einer höheren Druckkraft und bzw. oder stärkeren Verformung auf als in Bereichen mit einer niedrigeren Druckkraft und bzw. oder geringeren Verformung. Bei Verspannvorrichtungen mit externen Zugstangen oder Zugankern kann es insbesondere vorteilhaft sein, dass die Segmente in einem äußeren Bereich des Separatorkörpers bzw. der Anlageflächen und bzw. oder in der Mitte des Separatorkörpers eine gegenüber den übrigen Bereichen des Separatorkörpers erhöhte Druckfestigkeit, d. h. ein Material mit erhöhter Druckfestigkeit, aufweisen.

Vorteilhaft können Segmente innerhalb eines einzelnen Segmentes und bzw. oder auch von Segment zu Segment Materialien mit unterschiedlicher Biegefestigkeit aufweisen. Sie können beispielsweise abhängig von der Druckraft, die beim Verspannen auf die jeweilige Anlagefläche aufgebracht wird, und bzw. oder abhängig von der Verformung der Anlagefläche im verspannten Zustand, eine höhere Biegefestigkeit in Bereichen mit einer höheren Druckkraft und bzw. oder stärkeren Verformung als in Bereichen mit einer niedrigeren Druckkraft und bzw. oder geringeren Verformung aufweisen. Bei Verspannvorrichtungen mit externen Zugstangen oder Zugankern kann es insbesondere vorteilhaft sein, dass die Segmente in einem äußeren Bereich des Separatorkörpers bzw. der Anlageflächen und/oder in der Mitte des Separatorkörpers eine gegenüber den übrigen Segmenten des Separatorkörpers erhöhte Biegefestigkeit, d. h. ein Material mit erhöhter Biegefestigkeit, aufweisen.

Bevorzugt ist ein inneres Segment des Separatorkörpers eine Kreisscheibe, während mindestens ein äußeres Segment vorhanden ist, welches eine Kreisringscheibe ist, die bevorzugt konzentrisch zum inneren Segment angeordnet sein kann. Demnach ist die Kreisringscheibe außen angeordnet und die Kreisscheibe innen angeordnet. Im äußeren Bereich der Kreisringscheibe wird der Großteil der Druckkräfte übertragen. Im inneren Bereich der Kreisscheibe können dadurch Kräfte entstehen, dass die Elektrolysezellen ausbeulen. Diesem Ausbeulen bzw. Auswölben wirkt die Kreisscheibe entgegen. Der verbleibende Freiraum in radialer Richtung zwischen der Kreisscheibe und der mindestens einen Kreisringscheibe erlaubt eine Materialersparnis.

Gemäß einer Ausführungsart können die Kreisringscheiben ohne einen Überstand eine Ringbreite, d. h. einen Abstand zwischen äußerem und innerem Durchmesser, von höchstens 5%, bevorzugt höchstens 3%, besonders bevorzugt höchstens 2%, des Außendurchmessers der Oberfläche, an die sie angelegt werden können, aufweisen. Ist ein Überstand, beispielsweise zum Ausgleich von Fertigungstoleranzen vorgesehene, so kann die Ringbreite entsprechend um diesen Überstand größer sein. Der Außendurchmesser der Kreisscheibe kann zwischen 5% und 80%, bevorzugt zwischen 10% und 50%, besonders bevorzugt zwischen 10% und 30% des Außendurchmessers der Oberfläche, an die sie anlegbar ist, betragen.

Zweckmäßigerweise sind die Segmente im Separatorkörper rotationssymmetrisch ausgebildet und angeordnet. Es können beispielsweise mehrere Kreisringscheiben konzentrisch zueinander angeordnet sein und den Separatorkörper bilden. Bevorzugt können eine Kreisscheibe und darum mindestens eine Kreisringscheibe konzentrisch zueinander angeordnet sein und den Separatorkörper bilden.

In Ausführungsformen können die Segmente eines Separatorkörpers in Subsegmente geteilt sein. Bei rotationssymmetrischen Segmenten kann die Teilung bevorzugt in radialer Richtung verlaufen, es ist jedoch auch eine Teilung in Umfangsrichtung möglich. Bevorzugt sind die Segmente in Bezug auf ihren Umfang in gleichmäßigen Abständen geteilt, wobei insbesondere in Umfangsrichtung alle 60° ein neues Subsegment beginnen kann. Die Segmente können somit aus gleichgeformten Subsegmenten aufgebaut sein, die besonders einfach hergestellt, transportiert und montiert werden können.

Gemäß einer Ausführungsart weisen jeweils zwei Segmente oder zwei Subsegmente aneinander anliegende und zueinander komplementär ausgebildete Fügeflächen auf. Die Fügeflächen sind vorteilhaft an Stellen des Separatorkörpers angeordnet, die keine Anlageflächen darstellen. Bei geteilten Segmenten können die Fügeflächen zwischen zwei benachbarten Subsegmenten im Bereich der Teilung bzw. Segmentierung ausgebildet sein. Dies sind bei Teilungen in radialer Richtung typischerweise die kurzen Seiten der Subsegmente.

Die Fügeflächen sind bevorzugt so ausgebildet, dass sie flächig und sogar möglichst vollflächig aneinander anliegen können. Dadurch kann eine entsprechende spaltfreie Anordnung sichergestellt werden. Senkrecht zu den Fügeflächen ist dadurch eine Kraftübertragung möglich, beispielsweise in Umfangsrichtung. Ferner verhindert eine möglichst vollflächige Verbindung das Eindringen von ungewünschtem Staub oder ähnlicher Verschmutzung, die Kriechströme bedingen können.

Bevorzugt sind die Fügeflächen formschlüssig miteinander verbindbar, sodass die Bewegung der Subsegmente relativ zueinander, bevorzugt in wenigstens zwei Bewegungsrichtungen, gesperrt ist. Vorteilhaft kann eine Fügefläche dafür mindestens eine Hinterschneidung aufweisen. Die Fügefläche mit Hinterschneidung erlaubt eine Kraftübertragung zwischen den beiden jeweiligen Subsegmenten, zu denen die Fügefläche gehören. Dabei erlaubt die Hinterschneidung insbesondere, dass eine Kraft übertragen wird, die eine Komponente in Teilungsrichtung und senkrecht zur Teilungsrichtung aufweist, insbesondere auch eine Zugkraft.

Durch den Einsatz von Fügeflächen mit Hinterschneidungen wird ermöglicht, dass verschiedene Segmente im Rahmen einer Montage aus Subsegmenten zusammengefügt und im Ganzen zwischen den jeweiligen Elektrolysezellen angeordnet werden können. Solche Fügeflächen können nach dem Haken-Öse-Prinzip gebildet sein, bei dem Hinterschneidungen formschlüssig ineinander eingreifen. Neben einer Kraftübertragung ermöglichen die Hinterschneidungen auch, dass Staub oder ähnlicher Verschmutzung, die Kriechströme zur Folge haben können, möglichst schlecht zwischen die Fügeflächen eindringen können.

Die Fügeflächen könne durchgehend senkrecht zur Anlagefläche angeordnet sein oder bevorzugt treppenförmig oder geschäftet ausgebildet sein. Bei durchgehend senkrechten Fügeflächen entspricht die kürzeste Wegstrecke zwischen den Anlageflächen entlang einer Oberfläche der Fügeflächen dem minimalen Abstand zwischen den Anlageflächen bzw. der minimalen Dicke des Separatorkörpers am Fügespalt. Diese kann im verspannten Zustand gleich oder größer sein als eine Mindestkriechstrecke. Dadurch treten im Fügespalt zwischen den Fügeflächen keine Kriechüberschläge auf, die die elektrische Sicherheit im Elektrolysebetrieb gefährden.

Geschäftet bedeutet, dass die Fügeflächen zueinander komplementär und schräg zu den Anlageflächen, bevorzugt unter einem spitzen Winkel in Bezug auf die Ebene der Anlagefläche, ausgebildet sind, insbesondere unter einem Winkel im Bereich zwischen 5° bis einschließlich 40°, bevorzugt zwischen 10° bis einschließlich 30°.

Treppenförmig bedeutet, dass die Fügeflächen jeweils mindestens drei Teilflächen aufweisen, die jeweils zu ihrer benachbarten Teilfläche rechtwinklig oder unter einem spitzen oder stumpfen Winkel angeordnet sind. Bevorzugt überlappen sich dabei die senkrechten Projektionen der Teilflächen auf die Ebene der Anlageflächen jeweils nicht in der Ebene der Anlageflächen. Sie sind also nebeneinander angeordnet. Dadurch, dass sich die Projektionsflächen nicht überlappen, ist sichergestellt, dass Segmente bzw. Subsegmente in einer Fügebewegung senkrecht zu ihren Anlageflächen, miteinander an den Fügeflächen in Kontakt gebracht bzw. verbunden werden können. Überlappen sich die Projektionen der Teilflächen, so können die Segmente bzw. Subsegmente in einer Fügebewegung parallel zur Ebene der Anlageflächen zusammengefügt werden, insofern ausreichen Freiraum dafür ist. Dies ist beispielsweise möglich, wenn ein Segment bzw. Subsegment an seinem Innenumfang am Außenumfang eines zweiten Segmentes bzw. Subsegmentes mit diesem verbunden wird.

Die Teilflächen der Fügeflächen können beispielsweise stufenförmig unter einem rechten Winkel zueinander angeordnet sein oder sägezahnförmig unter einem spitzen oder stumpfen Winkel angeordnet sein. Kanten zwischen den Teilflächen und bzw. oder Kanten zu den Anlageflächen können in Ausführungsformen eine abgerundete Kontur haben.

Durch geschäftete oder treppenartige Fügeflächen erhöht sich im Vergleich zu durchgehend senkrechten Fügeflächen die kürzeste Wegstrecke entlang der Oberflächen der Fügeflächen. Bevorzugt ist diese kürzeste Wegstrecke im verspannten Zustand größer als eine Mindestkriechstrecke entlang der Oberfläche der Fügeflächen zwischen den Anlageflächen, insbesondere größer oder gleich einer Mindestkriechstrecke bei geringer oder keiner Verschmutzung. Wie beschrieben, kann diese Mindestkriechstrecke beispielsweise bei einem Elektrolysebetrieb bis zu 2000 m über Meeresspiegel mit geringem Verschmutzungsgrad oder keiner Verschmutzung, mit einer Kriechstromfestigkeit von mindestens 400 V, bevorzugt mindestens 600 V, und einer maximalen Spannungsdifferenz zwischen den Oberflächen der Elektrolysezellen bzw. Endplatten von bis zu 1,25 kV DC bei 4,2 mm liegen, bei einer Spannungsdifferenz bis zu 1,5 kV DC bei 5,6 mm. Die kürzeste Wegstrecke kann dementsprechend abhängig von der maximalen Spannungsdifferenz wenigstens 4,2 mm, bevorzugt wenigstens 5 mm, bei bis zu 1,25 kV DC oder wenigstens 5,6 mm, bevorzugt wenigstens 6 mm, bei bis zu 1,5 kV DC betragen. Dadurch können im Fügespalt keine Kriechüberschläge auftreten. Der minimale Abstand zwischen den Anlageflächen bzw. die minimale Dicke des Separatorkörpers kann somit trotz Fügespalten reduziert werden, ohne die elektrische Sicherheit zu gefährdend.

Die minimale Dicke des Separatorkörpers kann dann kleiner sein als eine Mindestkriechstrecke entlang der Oberfläche der Fügeflächen zwischen den einander gegenüberliegenden Anlageflächen. Sie kann insbesondere um bis zu einem Betrag kleiner als die Mindestkriechstrecke sein, um den die kürzeste Wegstrecke entlang der Oberflächen der Fügeflächen gegenüber der Mindestkriechstrecke erhöht ist. D. h. erhöht sich die Länge der kürzesten Wegstrecken entlang der Oberflächen der Fügeflächen im Fügespalt, z. B. durch eine treppenartige oder geschäftete Ausführung der Fügeflächen, um einen bestimmten Betrag gegenüber der Mindestkriechstrecke, so kann die minimale Dicke des Separatorkörpers um maximal diesen Betrag gegenüber der Mindestkriechstrecke reduziert werden, ohne die elektrische Sicherheit durch Kriechüberschläge im Fügespalt zu gefährden. Eine Reduktion der Dicke des Separatorkörpers hat den Vorteil, dass Material beim Separatorkörper eingespart werden kann und die Handhabung für den Zusammenbau des Separatorkörpers und die Montage des Zellstapels erleichtert wird.

In Ausführungsformen können auch die Umfangsflächen von Durchgangsöffnungen oder Durchbrechungen, die zwischen gegenüberliegenden Seiten des Separatorkörpers, an denen die Anlageflächen ausgebildet sind, von ein Seite zur gegenüberliegenden Seite verlaufen, treppenförmig ausgebildet sein, gefast sein und bzw. oder Vorsprünge oder Aussparungen aufweisen, sodass die kürzeste Wegstrecke entlang der Oberfläche dieser Flächen zwischen den gegenüberliegenden Seiten des Separatorkörpers gegenüber der Mindestkriechstrecke erhöht ist, also größer als die Mindestkriechstrecke ist. Dadurch kann der minimale Abstand bzw. die minimale Dicke des Separatorkörpers um bis zu dem Betrag, um den die Länge der kürzesten Wegstrecke länger als die Mindestkriechstrecke ist, reduziert werden, ohne die elektrische Sicherheit durch Kriechüberschläge an den jeweiligen Flächen zu gefährden.

Gefast bedeutet, dass die Fläche unter einem schrägen Winkel zu einer angrenzenden Anlagefläche, ausgebildet ist. Dabei kann die Fläche nur im Bereich der Kante, die zwischen der Fläche und der Anlagefläche besteht, schräg ausgeformt sein, d. h. die Kante kann gebrochen sein; es kann aber auch die gesamte Fläche schräg zur Anlagenfläche ausgebildet sein. In Ausführungsformen kann auch auf beiden der einander gegenüberliegenden Seiten des Separatorkörpers bzw. des Segmentes oder Subsegmentes die Kante zwischen der Fläche und der Anlagefläche der jeweiligen Seite gefast sein.

In einer Ausführungsart ist eine Umfangsfläche eines Segmentes treppenförmig oder gefast ausgebildet und bzw. oder weist mindestens einen umlaufend geschlossenen Vorsprung und bzw. oder mindestens eine umlaufende geschlossene Aussparung oder Nut auf. Umlaufend geschlossen bedeutet, dass der Vorsprung, die Aussparung oder Nut keinen Anfang und auch kein Ende aufweist, d. h. am Umfang in sich geschlossen verläuft. Die Aussparung oder Nut stellt auf der jeweiligen Umfangsfläche eine Vertiefung dar. Eine Umfangsfläche kann eine Oberfläche an einem innenliegenden Außenumfang eines Segmentes oder an einem Innenumfang eines Segmentes sein. Innenliegend bedeutet dabei, dass die Umfangsfläche nicht am Rand des Separatorkörpers oder an einem Überstand des Separatorkörpers angeordnet ist, sondern, wenn der Separatorkörper an die Elektrolysezellen bzw. Endplatten angelegt wird, zwischen den Elektrolysezellen bzw. Endplatten angeordnet ist.

Sowohl treppenförmige oder gefaste Flächen als auch Vorsprünge, Aussparungen oder Nuten erhöhen die Länge der kürzesten Wegstrecke entlang der Oberfläche der Umfangsfläche zwischen den Anlageflächen der gegenüberliegenden Seiten des Separatorkörpers. Dementsprechend kann die minimale Dicke des Separatorkörpers bzw. Segmentes oder Subsegmentes reduziert sein, ohne die elektrische Sicherheit durch Kriechüberschläge zu gefährden. Für eine besonders einfache, insbesondere subtraktive, Fertigung sind die Aussparungen bzw. Nuten bevorzugt an den Umfangsflächen im Bereich der Anlageflächen ausgebildet, d. h. an einer Kante zwischen Umfangsfläche und Anlagefläche.

Zweckmäßigerweise weist der Separatorkörper einen Überstand auf. Dabei kann zumindest eine Seite des Separatorkörpers eine Freifläche aufweisen, die sich jenseits einer die Anlagefläche der Seite begrenzenden Umfangslinie befindet. Die Freifläche kann eine Verlängerung der Anlagefläche sein, d. h. in der Ebene der Anlagefläche ausgebildet sein. An der Freifläche kann vorteilhaft mindestens ein umlaufend geschlossener Vorsprung und bzw. oder mindestens eine umlaufende geschlossene Aussparung bzw. Nut angeordnet sein. Während bei der vorherigen Ausführungsart die Anlagefläche durch die umlaufende Aussparung zumindest in zwei Teile geteilt wird, trennt der umlaufende Vorsprung oder die umlaufende Aussparung in dieser Ausführungsart die Freifläche in zwei Teile.

Die Freifläche am Überstand stellt einen Bereich des Separatorkörpers außerhalb desjenigen Teils des Separatorkörpers dar, an dem die Anlageflächen angeordnet sind.

Das ist insbesondere ein Bereich, der in einem verspannten Zustand über die jeweils anliegenden Elektrolysezellen hinaussteht. Der Vorsprung oder die Aussparung bzw. Nut an der Freifläche verhindern somit unabhängig von der Orientierung des Separatorkörpers das Auftreten von Kriechströmen dadurch, dass sie die Länge der kürzesten Wegstrecke entlang der Oberfläche des Überstandes zwischen den Anlagenflächen der einander gegenüberliegenden Seiten des Separatorkörpers erhöhen. Dementsprechend kann die minimale Dicke des Separatorkörpers bzw. Segmentes oder Subsegmentes reduziert werden bzw. sein, ohne die elektrische Sicherheit durch Kriechüberschläge zu gefährden. Vorsprünge und Aussparungen haben dabei den Vorteil, dass durch sie die Länge der kürzesten Wegstrecke entlang der Oberfläche des Überstandes erhöht werden kann ohne die Länge des Überstandes selbst, d. h. den Durchmesser des Separatorkörpers, erhöhen zu müssen. Dadurch wird Material beim Separatorkörper eingespart und die Handhabung des Separatorkörpers durch die damit einhergehende Gewichtsreduktion erleichtert.

Aussparungen bzw. Nuten haben gegenüber Vorsprüngen den Vorteil, dass sie materialsparend, beispielsweise in einem subtraktiven Fertigungsverfahren, gefertigt werden können und eine geringere Verschmutzung aufweisen. Der Elektrolysezellstapel kann im gebrauchsfertigen Montagezustand mit seiner Längsachse horizontal angeordnet sein, sodass der Separatorkörper derart angeordnet ist, dass die Anlageflächen vertikal orientiert sind (die Flächennormalen horizontal orientiert sind). Während sich von oben, also vertikal, herabfallende Verschmutzungen, die Kriechströme zur Folge haben könnten, am Außenumfang des Separatorkörpers und ggf. an Vorsprüngen ablagern können, können diese nicht auf die nach innen versetzten Flächen der Aussparung bzw. Nut gelangen. Die Aussparung bzw. Nut verhindert demnach besonders vorteilhaft, dass sich eine durchgehende Verschmutzungsschicht ausbilden kann, insbesondere wenn sie als umlaufende geschlossene Nut ausgebildet ist, und vermindern dadurch das Auftreten von Kriechströmen.

In Ausführungsformen kann der Überstand mit einem L- oder T-förmigen Querschnitt ausgebildet sein. Durch einen Vorsprung in senkrechter Richtung zu einer Anlagefläche überragt der Vorsprung, die Elektrolysezelle oder Endplatte an ihrem Außenumfang, wenn der Separatorkörper an die Oberfläche einer Elektrolysezelle oder Endplatte angelegt wird. Dadurch kann ein Eindringen von Verschmutzungen zwischen die Anlagefläche und die Oberfläche der Elektrolysezelle oder Endplatte weiter verringert werden. Besonders vorteilhaft ist ein Vorsprung an einem größeren Durchmesser des Separatorkörpers angeordnet als eine Aussparung bzw. Nut, sodass der Vorsprung sowohl die Aussparung bzw. Nut als auch den Spalt zwischen Separatorkörper und Elektrolysezelle bzw. Endplatte überdacht.

Weist der Separatorkörper keine Durchbrechungen oder Durchgangsöffnungen, wie z. B. Freiräume, Spalte oder Segmentierungen, zwischen den gegenüberliegenden Seiten des Separatorkörpers auf, sodass die Oberflächen, an die der Separatorkörper angelegt wird, vollständig vom Separatorkörper abgedeckt sind, so kann die minimale Dicke des Separatorkörpers aufgrund der erhöhten Wegstrecke entlang der Oberfläche des Überstandes kleiner sein als eine Mindestkriechstrecke. Die minimale Dicke kann insbesondere um bis zu einen Betrag kleiner als die Mindestkriechstrecke sein, um den die kürzeste Wegstrecke entlang der Oberflächen des Überstandes zwischen den Anlageflächen gegenüber der Mindestkriechstrecke am Überstand erhöht ist. D. h. erhöht sich die kürzeste Wegstrecke entlang der Oberflächen des Überstandes durch einen Vorsprung oder bevorzugt durch eine Nut oder Aussparung um einen bestimmten Betrag gegenüber der Mindestkriechstrecke, so kann die minimale Dicke des Separatorkörpers um maximal diesen Betrag gegenüber der Mindestkriechstrecke reduziert sein, ohne die elektrische Sicherheit durch Kriechüberschläge am Überstand zu gefährden.

Weist der Separatorkörper dagegen Durchgangsöffnungen oder Durchbrechungen, wie z. B. Freiräume oder Spalte auf, die von einer Seite des Separatorkörpers zur gegenüberliegenden Seiten des Separatorkörpers, an denen die Anlageflächen ausgebildet sind, verlaufen, so kann die minimale Dicke des Separatorkörpers gegenüber der Mindestkriechstrecke reduziert sein, sobald die kürzeste Wegstrecke entlang der Oberfläche des Überstandes und die kürzesten Wegstrecken in den Durchgangsöffnungen und Durchbrechungen gegenüber der Mindestkriechstrecke erhöht sind. Die minimale Dicke kann insbesondere um maximal den kleinsten der Beträge kleiner als die Mindestkriechstrecke sein, um den die kürzeste Wegstrecke entlang der Oberflächen des Überstandes und die kürzesten Wegstrecken entlang der Oberflächen von Durchgangsöffnungen oder Durchbrechungen, insbesondere entlang Oberflächen von Fügeflächen, jeweils gegenüber der Mindestkriechstrecke erhöht sind. Ist die kürzeste Wegstrecke entlang der Oberflächen des Überstandes aufgrund einer Nut oder Aussparung erhöht, so kann die minimale Dicke insbesondere gegenüber einer Mindestkriechstrecke für geringe oder keine Verschmutzung reduziert sein.

Gemäß einer Ausführungsart weist der Separator, insbesondere der Separatorkörper, mindestens ein Befestigungsmittel zur Positionierung und bzw. oder Befestigung an einer Elektrolysezelle oder Endplatte auf, wie beispielsweise Schrauben, Gewindeeinsätze, Positionierstifte, oder Bohrungen für diese. Die Befestigungsmittel erlauben, dass Elektrolysezellen oder Endplatten an dem Separator positioniert und bzw. oder befestigt werden. Dadurch wird eine stabile Montage nicht nur durch die Aufbringung einer äußeren Druckkraft gewährleistet.

In einer weiteren Ausführungsart weist der Separatorkörper, insbesondere an seinem Rand und bzw. oder Überstand, eine gemittelte Oberflächenrauheit von höchstens 0,1 mm, bevorzugt höchstens 0,05 mm auf. Durch eine derart glatte Oberfläche wird die Anhaftung von Verschmutzungen vermindert und eine einfache Reinigung begünstigt. Dadurch können die Mindestkriechstrecken auf Mindestkriechstrecken für keine oder nur geringe Verschmutzung reduziert sein.

Der erfindungsgemäße Elektrolysezellstapel weist mindestens zwei Elektrolysezellen auf, zwischen denen ein Separator nach einer der vorherigen Ausführungsarten angeordnet ist. Der Elektrolysezellstapel kann demnach aus zwei Elektrolysezellen bestehen, die durch einen Separator getrennt sind. Es können auch mehrere Elektrolysezellen hintereinander angeordnet sein und einen Zellteilstapel bilden, wobei mehrere Zellteilstapel jeweils durch einen Separator getrennt und zu dem Elektrolysezellstapel verspannt sein können. In Ausführungsformen können die Zellteilstapel für Montage und Transport an ihren Enden jeweils Endplatten aufweisen, sodass am Separator eine Endplatte anliegt, die elektrisch leitend mit der Elektrolysezelle am Ende des jeweiligen Zellteilstapels verbunden ist. Endplatten an den Enden des Elektrolysezellstapels können als Kopfplatten einer Verspannvorrichtung ausgebildet sein oder an einer solchen Kopfplatte anliegen.

Durch den Separator ist es möglich, Elektrolysezellen mit vielen Zellteilstapeln zu bilden, die unterschiedlich kontaktiert sein können. Ein solcher, mindestens einen Separator aufweisender Elektrolysezellstapel, ist somit dadurch ausgezeichnet, dass er eine flexible elektrische Konfiguration der enthaltenen Elektrolysezellen und Zellteilstapel ermöglicht. Dabei können voneinander getrennte Elektrolysezellen bzw. Zellteilstapel durch entsprechende Verschaltung in Reihe geschaltet bzw. schaltbar sein oder parallel geschaltet bzw. schaltbar sein. Eine Reihen-Schaltung von zwei Gruppen aus mehreren parallel geschalteten Zellteilstapel ist ebenfalls möglich. Durch das Vorsehen beispielsweise eines Schalters können verschiedene Zellteilstapel getrennt voneinander vom Rest des Stromkreises eines Elektrolysezellstapels abgetrennt werden. Durch den Einsatz eines erfindungsgemäßen Separators ist somit die Anpassungsfähigkeit eines Elektrolysezellstapels an verschiedene Standorte oder Betriebsmodi der Elektrolyse, wie z. B. einen bedarfsabhängigen Voll- oder Teillastbetrieb, bei dem alle oder nur einzelne Zellteilstapel betrieben werden, gesteigert.

Gemäß einer Ausführungsart des Elektrolysezellstapels ist die Anordnung aus Elektrolysezellen und Separator oder Elektrolysezellen und Separatoren durch eine gemeinsame Verspannvorrichtung verspannt. Die Verspannvorrichtung kann an den jeweils außen liegenden Elektrolysezellen oder Endplatten des Elektrolysezellstapels angeordnet sein und übt auf die dazwischenliegenden Elektrolysezellen und Separatoren eine Druckkraft aus. Die Druckkraft kann in Abhängigkeit von der konstruktiven Ausgestaltung der Verspannvorrichtung, welche beispielsweise Zugstäbe oder Zuganker umfasst, die an Kopfplatten befestigt sind und außen am Zellstapel vorbeigeführt werden, so ausgebildet sein, dass vor allem die äußeren Bereiche der Elektrolysezellen druckbelastet sind. Dadurch ist vor allem auch eine Druckbelastung in den Außenbereichen der Elektrolysezellen bzw. Endplatten und des Separatorkörpers vorhanden. Insbesondere an diesen Stellen, an denen die Druckkraft übertragen wird, ist der Separatorkörper gemäß den zuvor beschriebenen Ausführungsarten in der Lage, eine hohe Druckkraft aufzunehmen. Die hohe Druckfestigkeit ermöglicht darüber hinaus, dass die jeweils an dem Separator anliegenden Elektrolysezellen oder, falls vorhanden, Endplatten, an einem Ausbeulen gehindert werden. Dies hat den Vorteil, dass die Dichtheit von Anschlüssen, die an den Elektrolysezellen und bzw. oder Endplatten z. B. für eine Medienzufuhr oder -abfuhr vorgesehen sein können, aber auch die Abdichtung der Elektrolysezellen zueinander, verbessert werden.

Die Erfindung wird nachfolgend anhand von Ausführungsbeispielen erläutert, die in den Zeichnungen dargestellt sind. In diesen zeigen:
- Fig. 1: schematisch ein Beispiel einer Elektrolysevorrichtung mit einem Separator und zwei in Reihe geschalteten Zellteilstapeln,
- Fig. 2: schematisch ein Beispiel einer Elektrolysevorrichtung mit einem Separator und zwei parallel geschalteten Zellteilstapeln,
- Fig. 3: schematisch ein weiteres Beispiel einer Elektrolysevorrichtung mit einem Separator und zwei in Reihe geschalteten Zellteilstapeln,
- Fig. 4: schematisch ein weiteres Beispiel einer Elektrolysevorrichtung mit einem Separator und zwei parallel geschalteten Zellteilstapeln,
- Fig. 5a-j: in einer schematischen Schnittansicht Ausführungsbeispiele von Separatoren,
- Fig. 6: einen kreisscheibenförmigen Separator,
- Fig. 7a: einen kreisringscheibenförmigen Separator,
- Fig. 7b: einen Separator, der aus einer Kreisringscheibe und einer Kreisscheibe gebildet ist,
- Fig. 7c: einen Separator, der aus zwei Kreisringscheiben und einer Kreisscheibe gebildet ist,
- Fig. 8: einen Separator mit einem Segment, das in Subsegmente geteilt ist,
- Fig. 9: einen weiteren Separator mit einem Segment, das in Subsegmente geteilt ist und an den Fügeflächen zwischen den Subsegmenten Hinterschneidungen aufweist,
- Fig. 10a: eine Detailansicht einer Fügefläche von zwei Separatorkörpersubsegmenten,
- Fig. 10b: eine Detailansicht einer Fügefläche von zwei Separatorkörpersubsegmenten mit Hinterschneidungen,
- Fig. 10c: eine Detailansicht einer Fügefläche von zwei Separatorkörpersubsegmenten mit Hinterschneidungen,
- Fig. 10d: eine Detailansicht einer Fügefläche von zwei weiteren Separatorkörpersubsegmenten mit Hinterschneidungen,
- Fig. 10e: eine Detailansicht einer Fügefläche von zwei weiteren Separatorkörpersubsegmenten mit Hinterschneidungen,
- Fig. 11a: eine Detailansicht eines Separators, der eine umlaufende geschlossene Nut an einer Freifläche und einer Anlagefläche aufweist,
- Fig. 11b: eine Detailansicht eines Separators, der einen umlaufend geschlossenen Vorsprung an einer Freifläche und eine umlaufend geschlossene Nut an einer Umfangsfläche aufweist, und
- Fig. 12: Mindestkriechstrecken in Abhängigkeit von der Spannungsdifferenz, dem Verschmutzungsgrad und der Kriechstromfestigkeit des Separatorkörpers.

Figur 1 zeigt eine Elektrolysevorrichtung 1. Die Elektrolysevorrichtung 1 umfasst einen Elektrolysezellstapel mit zwei Zellteilstapel 5, 6 aus mehreren in Reihe geschalteten Elektrolysezellen 7 und einen Separator 14, der zwischen den Zellteilstapeln 5, 6 in berührendem Kontakt zu diesen angeordnet ist. Die Zellteilstapel 5, 6 können über eine Stromversorgung 2 mit Gleichstrom für den Elektrolysebetrieb versorgt werden. Dazu können die Zellteilstapel 5, 6 in einem Stromkreis zwischen einem Pluspol 3 und einem Minuspol 4 der Stromversorgung 2 zueinander in Reihe und bzw. oder parallel geschaltet sein bzw. schaltbar sein. In Figur 1 ist eine Reihenschaltung dargestellt, bei der beide Zellteilstapel 5, 6 mit der Stromversorgung 2 verbunden sind.

Der Pluspol 3 der Stromversorgung 2 ist mit einem inneren Ende des Zellteilstapels 5 verbunden. Der Minuspol 4 ist mit einem inneren Ende des Zellteilstapel 6 verbunden. Als inneres Ende wird dabei jeweils dasjenige Ende eines Zellteilstapels 5, 6, bezeichnet, das am nächsten am Separator 14 angeordnet ist, bzw. an diesem anliegt.

An ihren äußeren Enden sind die Zellteilstapel 5, 6 über mindestens einen elektrischen Leiter 12 miteinander elektrisch leitend verbunden, sodass der Stromkreis zur Stromversorgung 2 geschlossen ist. Als äußere Enden werden diejenigen Enden der Zellteilstapel 5, 6 bezeichnet, die vom Separator 14 abgewandt, an den entgegengesetzten Enden des Elektrolysezellstapels, zu dem die Zellteilstapel 5, 6 und der Separator 14 verspannt sind, angeordnet sind.

An den inneren und äußeren Enden der Zellteilstapel 5, 6 können jeweils (nicht dargestellte) elektrisch leitfähige Endplatten angeordnet sein, die mit dem elektrischen Pol der Elektrolysezelle am jeweiligen Ende des Zellteilstapels 5, 6, elektrisch verbunden sind und somit jeweils die Enden der Zellteilstapel 5, 6 bilden. Endplatten 70 dienen üblicherweise der Montage und dem Transport der vormontierten Zellteilstapel 5, 6. Über die Endplatten kann eine Medienzufuhr und bzw. oder -abfuhr erfolgen, d. h. die Endplatten können derart ausgebildet sein, dass flüssige oder gasförmige Medien, wie beispielsweise Sauerstoff und bzw. oder Wasserstoff bei der Wasserelektrolyse, über Medienanschlüsse an den Endplatten aus den Elektrolysezellen abgeleitet werden können und bzw. oder zugeführt werden können, wie z. B. ein Elektrolyt bei der Wasserelektrolyse.

Die Zellteilstapel 5, 6 können weiter in Substapel (nicht dargestellt) unterteilt sein. Die Substapel können an ihren Enden ebenfalls elektrisch leitfähige Endplatten aufweisen, wobei diese am inneren und äußeren Enden des Zellteilstapels die Endplatten des Zellteilstapels 5, 6 sein können. Die Substapel sind hintereinander zu dem jeweiligen Zellteilstapel angeordnet und elektrisch in Reihe geschaltet. Dabei berühren sich jeweils zwei Endplatten unterschiedlicher Polarität. Durch die Unterteilung in Substapel können die Zellteilstapel einfacher gefertigt werden, in Teilen transportiert und montiert werden.

Die Verspannung der Zellteilstapel 5, 6 und des Separators 14 zu dem Elektrolysezellstapel kann über eine Verspannvorrichtung erfolgen, die zwei elektrisch leitfähige Kopfplatten 8, 9 und mehrere Zugstangen oder -anker 10, 11 aufweist. Die Kopfplatten 8, 9 sind an den entgegengesetzten, äußeren Enden des Elektrolysezellstapels angeordnet. Dabei liegt die Kopfplatte 8 an dem Zellteilstapel 5 an, während die Kopfplatte 9 an dem Zellteilstapel 6 anliegt. Die Zugstangen oder -anker 10, 11 sind zwischen den Kopfplatten 8, 9 extern, d. h. außerhalb der Elektrolysezellen, angeordnet. Durch das Anziehen von Muttern an den Zugstangen oder Zuganker 10, 11 können die Kopfplatten 8, 9 gegen die Zellteilstapel 5, 6 gedrückt werden und über die Kopfplatten 8, 9 eine Druckkraft auf die dazwischen angeordneten Zellteilstapel 5, 6 und den Separator 14 aufgebracht werden, sodass diese unter Druck zusammengehalten werden. Die Kopfplatten 8, 9 können Anschlüsse zur Medienzufuhr und bzw. oder -abfuhr aufweisen. Zur Materialersparnis können die Endplatten an den äußeren Enden des Elektrolysezellstapels auch jeweils als Kopfplatte 8, 9 ausgebildet sein und diese ersetzen, d. h. sie können die Kopfplatten 8, 9 sein.

Die äußeren Enden der Zellteilstapel 5, 6 sind mit den Kopfplatten 8, 9 elektrisch kontaktiert. Demnach können die äußeren Enden der Zellteilstapel 5, 6 auch über einen elektrischen Leiter 12 miteinander verbunden sein, der die Kopfplatten 8, 9 elektrisch miteinander verbindet. Der Leiter 12 kann beispielsweise ein Stromkabel oder eine Stromschiene sein, die nicht Bestandteil der Verspannvorrichtung ist. Die Zugstangen oder -anker 10, 11 sind in diesem Fall elektrisch von den elektrisch leitfähigen Kopfplatten 8, 9, und somit auch von den äußeren Enden der Zellteilstapel 5, 6 elektrisch isoliert. Zur Sicherheit kann eine Erdung 13 vorgesehen sein, die über ein Schaltelement mit dem Leiter 12, einer Kopfplatte 8, 9 oder Endplatte verbunden ist.

Bei einer Kontaktierung über die Kopfplatten 8, 9 kann der elektrische Leiter 12 vorteilhaft auch mindestens eine der Zugstangen oder Zuganker 10, 11 sein, die dann elektrisch leitend mit den Kopfplatten 8, 9 verbunden ist. Zusätzliche elektrische Leiter, die nicht Bestandteil der Verspannvorrichtung sind, wie beispielsweise separate Stromkabel oder Stromschienen, entfallen dann. Das heißt die elektrischen Verbindung zwischen den äußeren Enden der Zellteilstapel 5, 6 erfolgt dann ausschließlich über die elektrisch leitfähigen Zugstangen oder Zuganker 10, 11.

Zwischen den Zellteilstapeln 5, 6 ist ein erfindungsgemäßer Separator 14 angeordnet. Er sorgt dafür, dass die Zellteilstapel 5, 6 voneinander elektrisch isoliert sind. Dadurch können die Zellteilstapel 5, 6 elektrisch in Reihe geschaltet sein, obwohl sie durch eine gemeinsame Verspannvorrichtung verspannt sind. Um eine Kraftübertragung zwischen den Zellteilstapeln 5, 6 zu ermöglichen, ist der Separatorkörper des Separators 14 aus einem biegefesten und druckfesten Material gefertigt. Er liegt mit seinen Anlagenfläche an Oberflächen der inneren Enden der Zellteilstapel 5, 6 an.

Diese Oberflächen können typischerweise Oberflächen an den Stirnseiten der Elektrolysezellen der jeweiligen Zellteilstapel 5, 6, sein oder, falls Endplatten an den inneren Enden der Zellteilstapel 5, 6 vorhanden sind, Oberflächen an den Stirnflächen der Endplatten der Zellteilstapel 5, 6.

Die Anlageflächen des Separatorkörpers sind typischerweise komplementär geformt zu den Oberflächen, an denen sie anlegbar sind. Sie können jedoch auch einen Materialüberschuss in Bereichen aufweisen, die an mechanisch und bzw. oder thermisch verformten Stellen der Oberflächen anliegen, sodass beim Verspannen der Zellteilstapel 5, 6 eine erhöhte Andruckkraft auf diese Stellen ausgeübt wird und der Verformung entgegengewirkt wird.

Der Separatorkörper kann aus einem einzigen zusammenhängenden, fugenlosen Bauteil bestehen, also monolithisch ausgebildet sein, oder aus Segmenten bestehen. Die Segmente können monolithische Bauteile sein oder aus Subsegmenten bestehen. Das Material oder die Materialien, aus dem bzw. denen der Separatorkörper gefertigt ist, hat bevorzugt eine Druckfestigkeit von wenigstens 200 N/mm², bevorzugt von wenigstens 350 N/mm², und eine Biegefestigkeit von wenigstens 300 N/mm², bevorzugt von wenigstens 350 N/mm². Es ist vorzugsweise ein Verbundwerkstoff, insbesondere ein faserverstärktes Epoxidharz, wie z. B. EP GC 202.

Das Material oder die Materialien, aus dem bzw. denen der Separatorkörper gefertigt ist, hat außerdem eine elektrische Leitfähigkeit von höchstens 10⁻⁸ S/m, bevorzugt höchstens 10⁻¹⁰ S/m, besonders bevorzugt höchstens 10⁻¹⁶ S/m, und weist vorteilhaft eine Kriechstromfestigkeit (CTI-Wert) nach DIN EN IEC 60112:2020 von mindestens 200 V, bevorzugt von mindestens 400 V, besonders bevorzugt von mindestens 600 V auf.

Die Kriechstromfestigkeit sagt aus, bis zu welcher Spannung, gemessen in Volt, das Material kein Tracking (Material wird unter Spannung leitfähig) zeigt, wenn 50 Tropfen genormter Elektrolytlösungen aufgetropft werden. Gemessen wird auf einer abgeätzten Oberfläche, wobei alle 30 Sekunden ein Tropfen zwischen zwei Platin-Elektroden fällt. Ausfallkriterium ist ein Kriechstrom von 0,5 A, es können aber auch strengere Kriterien, beispielsweise 0,3 A oder 0,1 A, festgelegt werden. Einzelheiten zum Messverfahren sind aus DIN EN IEC 60112:2020 bekannt.

Durch eine hohe Kriechstromfestigkeit reduziert sich die Mindestkriechstrecke entlang einer Oberfläche des Separatorkörpers zwischen den Anlageflächen an den gegenüberliegenden Seiten des Separators 14, wie beispielsweise in Figur 10 dargestellt. Dadurch kann der Separatorkörper mit einer geringeren minimalen Dicke gefertigt sein. Durch treppenartige, geschäftete oder gefaste Oberflächen, wie z. B. in den Figuren 8c bis 8e dargestellt, und bzw. oder durch einen Überstand, Vorsprünge und bzw. oder Aussparungen, wie z. B. in den Figuren 9a und 9b dargestellt, kann außerdem die Länge der kürzesten Wegstrecke entlang der Oberfläche des Separatorkörpers zwischen den Anlageflächen der gegenüberliegenden Seiten des Separatorkörpers erhöht werden. Dadurch kann der Separatorkörper ebenfalls mit einer geringeren minimalen Dicke gefertigt sein, insbesondere einer minimalen Dicke die kleiner als die Mindestkriechstrecke für den jeweiligen Elektrolysebetrieb ist.

Für die Positionierung oder Befestigung des Separatorkörpers an den Oberflächen der Elektrolysezellen bzw. Endplatten können am Separator 14 Befestigungsmittel, wie z. B. Schrauben, Gewindeeinsätze, Positionierstifte und bzw. oder Bohrungen für diese, vorgesehen sein.

Figur 2 zeigt eine weitere Elektrolysevorrichtung 15. Die Elektrolysevorrichtung 15 weist den Separator 16 auf und unterscheidet sich von der Elektrolysevorrichtung 1 dadurch, dass die beiden Zellteilstapel 17 und 18, welche durch den Separator 16 voneinander getrennt sind, im Stromkreis zur Stromversorgung parallel geschaltet sind. Auch in dieser Konfiguration dient der Separator 16 dazu, die durch die Verspannvorrichtung aufgebrachten Kräfte möglichst gleichmäßig zu verteilen. Dabei beugt der Separator 16 insbesondere einem Ausbeulen der Elektrolysezellen und etwaiger Endplatten der Zellteilstapel 17 und 18 vor. Dies erhöht die Dichtheit der Elektrolysezellen und trägt bei einer Medienzufuhr und bzw. oder -abfuhr über die Endplatten auch dazu bei, dass die Medienanschlüsse an den Endplatten nicht verformt werden und dicht bleiben.

Die Elektrolysezellstapel und Zellteilstapel 5, 6; 17, 18 in den Ausführungsbeispielen der Figuren 1 und 2 sind mit ihren Längsachsen jeweils horizontal im Weltkoordinatensystem orientiert, wie es beispielsweise für die Elektrolyse mit wässrigen sauren oder alkalischen Elektrolyten, insbesondere für die alkalische Druckelektrolyse, üblich ist. In Elektrolysevorrichtungen mit Festoxydelektrolyten können Elektrolysezellstapel und Zellteilstapel statt in einer horizontalen Ausrichtung auch in einer vertikalen Ausrichtung betrieben werden. Sie können ebenfalls einen Separator 14, 16 zwischen den Zellteilstapeln aufweisen. Der erfindungsgemäße Separator 14, 16 kann in horizontal oder vertikal ausgerichteten Elektrolysevorrichtungen zur elektrischen Isolierung von Zellteilstapel und mechanischen Stabilisierung des Elektrolysezellstapels verwendet werden.

In den Figuren 1 und 2 sind die inneren Enden der Zellteilstapel 5, 6; 17, 18 jeweils über elektrische Leiter mit den Polen 3, 4 der Stromversorgung 2 fest verbunden. Es kann jedoch auch eine Schaltvorrichtung vorgesehen sein, mit der Zellteilstapel 5, 6; 17, 18 vom Stromkreis zur Stromversorgung 2 getrennt werden können. Figur 3 zeigt die Elektrolysevorrichtung 1 aus Figur 1 mit einem Ausführungsbeispiel einer Schaltvorrichtung, die einen Schalter 80 und einen schaltbaren Leiter 90 umfasst. Der schaltbare Leiter 90 ist in der Figur perspektivisch hinter dem Isolator 14 angeordnet und berührt diesen typischerweise nicht, d. h. er ist nicht mit dem Isolator 14 verbunden. Der Schalter 80 weist die Schaltelemente S1 bis S4 und S7 auf. Die Schaltelemente S1 und S2 sind jeweils zwischen einem inneren Ende eines Zellteilstapels 5, 6 und einem Pol 3, 4 der Stromversorgung 2 angeordnet und konfiguriert, die elektrische Verbindung zwischen dem inneren Ende des Zellteilstapels 5, 6 zur Stromversorgung 2 zu unterbrechen und zu schließen. Die Schaltelemente S3 und S4 sind konfiguriert, die elektrische Verbindung zwischen dem schaltbaren Leiter 90 und der Stromversorgung 2 zu unterbrechen und zu schließen. Der schaltbare Leiter 90 ist über die Schaltelemente S3 und S4 jeweils mit den elektrischen Leitungen zwischen den Schaltelementen S1 und S2 und der Stromversorgung verbunden sowie mit dem Leiter 12 elektrisch verbunden. Über das Schaltelement S7 kann der Leiter 12 mit der Erdung 13 verbunden werden.

Die Zellteilstapel 5, 6 in Figur 3 weisen Endplatten 70 an ihren Enden auf, die mit dem elektrischen Pol der Elektrolysezelle am jeweiligen Ende des Zellteilstapels 5, 6 elektrisch verbunden sind und somit die elektrischen Pole der Zellteilstapel 5, 6 bilden. In der Elektrolysevorrichtung der Figur 3 sind über den Leiter 12 ungleichnamige Pole der Zellteilstapel 5, 6, miteinander verbunden. Die Zugstangen 10, 11 sind von den Kopfplatten 8, 9 und somit auch von den Zellteilstapeln 5, 6 und Endplatten 70 elektrisch isoliert, sodass die elektrische Verbindung zwischen den äußeren Enden der Zellteilstapel 5, 6 bzw. deren Polen ausschließlich über den Leiter 12, der z. B. eine Stromkabel oder eine Stromschiene sein kann, und nicht über die Zugstangen oder Zuganker 10, 11 erfolgt.

In der Figur 3 ist ein erster Schaltzustand dargestellt, bei dem der erste Zellteilstapel 5 vom Stromkreis zwischen den Polen 3, 4 der Stromversorgung 2 getrennt ist. Hierfür sind die Schaltelemente S1, S4 und S7 geöffnet und S2 und S3 geschlossen. Analog zum ersten Schaltzustand kann in einem zweiten Schaltzustand der zweite Zellteilstapel 6 vom Stromkreis getrennt sein, indem die Schaltelemente S2, S3 und S7 geöffnet und S1 und S4 geschlossen sind. In einem Ausgangszustand können beide Zellteilstapel 5, 6 im Stromkreis in Reihe geschaltet sein, indem alle Schaltelemente geschlossen sind. Außerdem können in einem Aus-Zustand beide Zellteilstapel 5, 6 von der Stromversorgung 2 getrennt sein, indem alle Schaltelemente geöffnet sind.

In der Figur 4 ist ein erster Schaltzustand für eine Parallelschaltung dargestellt. Der Schalter 80 umfasst dafür die Schaltelement S5, S6 und S7. Die Schaltelemente S5 und S6 sind jeweils zwischen einem inneren Ende eines Zellteilstapels 17, 18 und dem Pluspol 3 der Stromversorgung angeordnet und sind konfiguriert, die elektrische Verbindung zwischen dem inneren Ende des jeweiligen Zellteilstapels 17, 18 und dem Pol der Stromversorgung zu unterbrechen und zu schließen. Mit dem Schaltelement S7 kann die Erdung 13 mit der Zugstange oder dem Zuganker 10 elektrisch verbunden werden. Die elektrisch leitfähigen Zugstangen oder Zuganker 10, 11 sind elektrisch leitend mit den Kopfplatten 8, 9 verbunden, die wiederum elektrisch leitend mit den Endplatten 70 und somit mit den äußeren Enden der Zellteilstapel 17, 18 verbunden sind. Sie sind elektrisch leitfähig und verbinden als elektrischer Leiter 12 die gleichnamigen elektrischen Pole an den äußeren Enden der Zellteilstapel 17, 18 miteinander. Die Zugstange bzw. der Zuganker 10 ist außerdem mit dem Minuspol der Stromversorgung elektrisch verbunden.

Im ersten Schaltzustand ist der erste Zellteilstapel 18 vom Stromkreis zur Stromversorgung 2 getrennt, indem die Schaltelemente S1 und S7 geöffnet sind und das Schaltelement S2 ist geschlossen. Der zweite Zellteilstapel 17 kann wird weiterhin mit Energie für die Elektrolyse versorgt. In einem zweiten Schaltzustand kann analog zum ersten Schaltzustand der zweite Zellteilstapel 17 vom Stromkreis getrennt sein, indem die Schaltelement S2 und S7 geöffnet sind und das Schaltelement S1 geschlossen ist. In einem Ausgangszustand können beide Zellteilstapel 17, 18 im Stromkreis parallel geschaltet sein, indem die Schaltelemente S1 und S2 geschlossen sind und S7 geöffnet ist. Außerdem können in einem Aus-Zustand beide Zellteilstapel 17, 18 von der Stromversorgung 2 getrennt sein, indem die Schaltelemente S1 und S2 geöffnet sind.

Neben Elektrolysevorrichtungen wie in den Figuren 1 bis 4, in denen zwei Zellteilstapel 5, 6; 17, 18 entweder in Reihe oder parallel geschaltet bzw. schaltbar sind, sind auch Elektrolysevorrichtungen möglich, bei denen zwei Gruppen von Zellteilstapel zueinander in Reihe geschaltet bzw. schaltbar sind und durch einen erfindungsgemäßen Separator voneinander elektrisch isoliert sind, wobei in den Gruppen jeweils mehrere Zellteilstapel parallel zueinander geschaltet bzw. schaltbar sind und jeweils durch erfindungsgemäße Separatoren voneinander getrennt sind.

In den Figuren 5a bis 5j sind schematisch (nicht maßstabsgetreu) Ausführungsbeispiele von Separatoren in einer seitlichen Schnittansicht dargestellt. Die Separatorkörper sind scheibenartig ausgebildet und weisen an den einander gegenüberliegenden langen Seiten jeweils Anlageflächen 20 auf, an denen sie an die Oberfläche von Elektrolysezellen oder Endplatten von Zellteilstapel anlegbar sind.

Separatorkörper können monolithisch, d. h. aus einem einzigen Stück bestehend, ausgebildet sein oder aus Segmenten bestehen. Segmente können wiederum aus Subsegmenten bestehen. Die Figuren 5a bis 5f zeigen monolithische Separatorkörper. Die Figuren 5g bis 5j zeigen Beispiele von segmentierten Separatorkörpern. Die Segmentierung kann, wie in den Figuren 5g und 5h beispielhaft dargestellt, senkrecht zur Längsachse der Zellteilstapel verlaufen, an deren Oberflächen der Separator mit seinen Anlageflächen 20 angelegt wird. Es ist jedoch auch eine Segmentierung parallel zur Längsachse der Zellteilstapel möglich, wie z. B. in den Figuren 5i, 5j, 7b, 7c, 8 und 9 dargestellt. Die Segmente können einander berühren oder einen Abstand bzw. Freiraum zwischen einander aufweisen.

Die Anlageflächen 20 eines Separators können derart ausgebildet sein, dass sie die Oberflächen, an denen sie angelegt sind, vollständig abdecken, wie in den Beispielen der Figuren 5a bis 5e, 5g und 6 gezeigt, oder sie können diese nur teilweise abdecken, wenn sie z. B. Durchbrechungen oder Durchgangsöffnungen aufweisen, wie in den Figuren 5f und 5h bis 5j sowie 7b, 7c, 8 und 9 dargestellt.

Die Durchbrechungen bzw. Durchgangsöffnungen sind zwischen den einander gegenüberliegenden Seiten des Separatorkörpers, an denen die Anlageflächen 20 ausgebildet sind, bevorzugt parallel zur Längsachse der Zellteilstapel ausgebildet, an deren Oberflächen der Separatorkörper mit seinen Anlageflächen 20 angelegt wird, bzw. zu denen die Anlageflächen 20 zumindest abschnittsweise kongruent geformt sind. Durchgangsöffnungen können beispielsweise in einem monolithischen Separatorkörper ausgebildet sein, wie in den Figuren 5f oder 7a dargestellt. Durchbrechungen können Spalte oder Freiräume zwischen Segmenten sein, wie z. B. in den Figuren 5i, 5j, 7b, 7c, 8 und 9 dargestellt. Durchbrechungen bzw. -öffnungen, die parallel zur Längsachse der Zellteilstapel ausgebildet sind, verursachen keine Querschnittsschwächung im Separatorkörper in Richtung der Druckkraft zum Verspannen, sodass die Druckkraft besonders vorteilhaft auf einen vollmassiven Bereich des Separatorkörpers aufgebracht wird.

Figur 6 zeigt einen Separator, dessen Separatorkörper 19 eine Kreisscheibenform aufweist. Das heißt, dass die Seitenflächen des Separatorkörpers 19 jeweils eine Kreisform haben und zueinander einen geringeren Abstand aufweisen als ihr Durchmesser bemisst. Der umlaufende Rand 21 des Separatorkörpers 19 ist der Kreisscheibenform entsprechend deutlich flacher als der Kreisdurchmesser bemisst. Die beiden Seitenflächen der Kreisscheibe bilden jeweils eine Anlagefläche 20, an der eine Elektrolysezelle oder Endplatte eines Zellteilstapels angelegt werden kann.

Um an die Oberflächen der Elektrolysezellen bzw. Endplatten angelegt zu werden, sind die Anlagefläche 20 des Separatorkörpers 19 komplementär zu den Oberflächen der Elektrolysezellen bzw. Endplatten ausgebildet. In Figur 6 sind die Anlageflächen 20 planar und parallel zueinander an gegenüberliegenden Seiten des Separatorkörpers 19 ausgebildet, sodass sie an zwei zueinander planparallelen Oberflächen angelegt werden können. Falls beim Verspannen der Zellteilstapel zum Elektrolysezellstapel oder im Elektrolysebetrieb mechanische oder thermische Verformungen an den Oberflächen, an denen die Anlageflächen 20 angelegt werden, auftreten, können die Anlageflächen 20 auch ausgebildet sein, diesen Verformungen durch einen Materialüberschuss, d. h. durch eine erhöhte Dicke des Separatorkörpers 19 in den Bereichen, die im verspannten Zustand und/oder Betrieb an verformten Stellen der Oberflächen anliegen, entgegenzuwirken. Die Kreisscheibe des Separatorkörpers 19 kann beispielsweise eine konvexe Anlagefläche 20 aufweisen, wie in Fig. 5b, lentikulär geformt sein, wie in Fig. 5c oder 5e, oder keilförmig ausgebildet sein, wie in Fig. 5d oder 5e, bei denen die Anlageflächen 20 zumindest abschnittsweise zueinander geneigt sind.

In Figur 6 ist der Separatorkörpers 19 mit einem umlaufenden Überstand am Rand 21 des Separatorkörpers 19 ausgebildet. Der Überstand weist an den einander gegenüberliegende Seiten des Separatorkörpers 19 jeweils eine Freifläche auf. Die Freiflächen sind in Figur 6 für eine einfache Fertigung jeweils als Verlängerung der Anlageflächen 20 ausgebildet, sie verlaufen also in der Ebene der jeweiligen Anlagefläche 20. Die Freiflächen können jedoch auch in Bezug auf die Ebene der Anlagefläche 20 nach innen oder außen versetzt sein und bzw. oder Aussparungen oder Vorsprünge aufweisen.

Ohne einen Überstand entspricht die kürzeste Wegstrecke entlang der Oberfläche des Randes 21 des Separatorkörpers 19 zwischen den Anlageflächen 20 der einander gegenüberliegenden Seiten des Separatorkörpers 19, d. h. von der Anlagefläche der einen Seite zur Anlagefläche der anderen Seite, der Dicke des Separatorkörpers 19 bzw. dem Abstand zwischen den Anlagefläche am Rand 21 des Separatorkörpers 19. Durch den Überstand ist die Länge dieser Wegstrecke um die Länge der Wegstrecken entlang der Freiflächen erhöht. Die minimale Dicke des Separatorkörpers 19 kann dementsprechend weniger als eine Mindestkriechstrecke betragen. Sie kann insbesondere um bis zu einem Betrag kleiner sein, um den die Länge der kürzesten Wegstrecke entlang der Oberfläche des Überstandes am Rand 21 des Separatorkörpers 19 gegenüber der Mindestkriechstrecke erhöht ist.

Die Freiflächen sind beim Einbau des Separatorkörpers 19 zwischen den Zellteilstapeln bei einer Elektrolyse mit wässrigen sauren oder alkalischen Elektrolyten typischerweise senkrecht orientiert, d. h. parallel zur Schwerkraftrichtung und senkrecht zur Längsrichtung des Elektrolysezellstapels. Dadurch fällt auf diese Flächen weniger Schmutz ein und haftet auch weniger an als an waagerecht orientierten Flächen. Die Mindestkriechstrecke kann dementsprechend eine Mindestkriechstrecke für geringe bis keine Verschmutzung sein. Die Oberfläche des Separatorkörpers 19 kann am Überstand und auch an anderen Oberflächen zudem eine geringe Oberflächenrauheit aufweisen, insbesondere eine gemittelte Rautiefe R_{z} von maximal 100 µm, bevorzugt maximal 50 µm, um Verschmutzungen zu verhindern und eine Reinigung zu erleichtern.

In der Figur 6 sind die Freiflächen am Überstand jeweils mit einer umlaufenden geschlossenen Nut ausgebildet. Dadurch kann die kürzeste Wegstrecke entlang der Freiflächen um die kürzeste Wegstrecke entlang der Oberfläche der Nut, d. h. entlang der Nutseiten und des Nutgrundes, erhöht werden. Die Gesamtlänge der Freiflächen kann somit um diese Wegstrecke verkürzt werden und Material eingespart werden.

Statt einer Nut können auch mehrere Nuten oder anders geformte umlaufend geschlossene Aussparungen und bzw. oder umlaufend geschlossene Vorsprünge vorgesehen sein. Aussparungen oder Nuten haben dabei gegenüber Vorsprüngen den Vorteil, dass sie sich besonderes einfach in subtraktive Fertigungsverfahren fertigen lassen, und dass sich an den innenliegenden Flächen der Aussparungen bzw. Nuten weniger Verschmutzungen als an Vorsprünge oder senkrechten Freiflächen ansammeln.

Der Überstand am Rand 21 des Separatorkörpers 19 beträgt wenigstens die Länge einer maximalen Fertigungstoleranz der Oberflächendurchmesser der Elektrolysezellen bzw. Endplatten, an die der Separatorkörper angelegt wird. Im Beispiel der Figur 6 ist dies der Abstand zwischen der Nut und dem Außenumfang der Anlagefläche der jeweiligen Seite des Separatorkörpers 19. Dadurch lässt sich der rotationssymmetrische Separatorkörper 19 für die Montage zwischen den Elektrolysezellen bzw. Endplatten der Zellteilstapel verschieben und drehen und somit besonders einfach positionieren.

Figur 7a zeigt einen Separatorkörper 22. Der Separatorkörper 22 ist durch eine Kreisringscheibe gebildet. Die Kreisringscheibe weist im Gegensatz zu der Kreisscheibe des Separators 19 in der Mitte eine kreisförmige Aussparung bzw. Durchgangsöffnung auf. Dadurch verbleibt lediglich der umlaufende, geschlossene Ringbereich, welche auf beiden Seiten des Separatorkörpers je eine Anlagefläche 23 aufweist. Der mittlere Durchmesser der Kreisringscheibe ist so bemessen, dass an ihm die Außenbereiche der jeweiligen Elektrolysezellen oder Endplatten anliegen. An diesen Außenbereichen treten besonders große Druckkräfte infolge der Verspannung durch die Verspannvorrichtung auf. Der Separatorkörper 22 im Ausführungsbeispiel der Figur 7a weist wie der Separatorkörper 19 der Figur 6 einen Überstand am Rand, d. h. am Außenumfang, des Separatorkörpers 22 auf.

Die minimale Dicke des Separatorkörpers 22 kann wenigstens einer Mindestkriechstrecke entsprechen. Dabei ist die minimale Dicke im verspannten, d. h. druckbelasteten, Zustand zu berücksichtigen, die aufgrund einer Kompression des Separatorkörpers durch das Verspannen geringfügig kleiner sein kann als im unverspannten Zustand. Dadurch können weder an der Oberfläche in der kreisförmigen Aussparung, d. h. am Innenumfang der Kreisringscheibe, noch am Rand des Separatorkörpers 22, d. h. am Außenumfang der Kreisringscheibe, Kriechüberschläge auftreten. Die Umfangsflächen, d. h. die Oberflächen am Innen- und Außenumfang, des Separatorkörpers 22 sind im Beispiel der Figur 7a durchgehend senkrecht zu den Anlageflächen 23 ausgebildet. Die Umfangsfläche am Innenumfang kann jedoch auch eine treppenförmige oder gefaste Oberfläche sein, oder mindestens einen umlaufend geschlossenen Vorsprung und bzw. oder mindestens eine umlaufend geschlossene Aussparung oder Nut aufweisen. Ist die kürzeste Wegstrecke entlang der Oberfläche am Innenumfang derart verlängert, kann die minimale Dicke des Separatorkörpers 22 auch kleiner sein als die Mindestkriechstrecke. Mindestkriechstrecken für bestimmte Betriebsspannungen und Kriechstromfestigkeit können beispielsweise Figur 12 entnommen werden oder gemäß DIN EN 60 664-1 2019-01 bestimmt werden.

Der Separatorkörper 22 kann, wie in den Figuren 6 und 7a beispielhaft dargestellt, monolithisch ausgebildet sein oder aus Segmenten bestehen, wie z. B. in den Figuren 7b, 7c, 8 und 9 dargestellt. Segmente können wiederum in Subsegmente segmentiert sein, wie beispielhaft in Fig. 8 und 9 gezeigt. Die Subsegmente können an Fügeflächen zwischen den Subsegmenten formschlüssig miteinander verbindbar sein. Sie können beispielsweise wie in den Figuren 10a bis 10e dargestellt, treppenförmige oder geschäftete Fügeflächen und auch Fügeflächen mit einer Hinterschneidung aufweisen.

Figur 7b zeigt den Separator 24. Dessen Separatorkörper weist neben einem kreisringförmigen Segment 25 auch noch ein konzentrisch dazu angeordnetes kreisscheibenförmiges Segment 26 auf. Zwischen den Segmenten 25 und 26 verbleibt zur Materialersparnis in radialer Richtung ein Spalt. Die Segmente 25, 26 können in Ausführungsformen jedoch auch derart ausgebildet sein, dass sie in einem berührenden Kontakt zueinander sind. Sie können an ihrem Innen- bzw. Außenumfang über Fügeflächen formschlüssig miteinander verbindbar sein. Sie können beispielsweise ähnlich zu Subsegmenten treppenförmige oder geschäftete Fügeflächen und auch Fügeflächen mit einer Hinterschneidung, wie in den Figuren 10a bis 10e dargestellt, aufweisen.

Das äußere Segment 25, das in einem äußeren Bereich der Oberflächen an die Elektrolysezellen bzw. Endplatten angelegt wird, kann aus einem Material oder mehreren Materialien bestehen, das bzw. die eine höhere Druckfestigkeit und Biegefestigkeit als das Material bzw. die Materialien des innere Segmentes 26 aufweist, sodass an dem Segmenten 25 beim Verspannen höhere Druckkräfte übertragen werden können. Bei einer thermischen oder mechanischen Verformung der Oberflächen, an die die Anlageflächen des Separatorkörpers angelegt werden, kann jedoch auch das innere Segmente 26 aus Material bzw. Materialien mit einer hohen Druckfestigkeit gleich der des äußeren Segmentes 25 gefertigt sein, oder sogar mit einer höheren Druckfestigkeit als das äußere Segment 25. Dasselbe gilt für die Biegefestigkeit.

In der Figur 7b sind die Umfangsflächen der Segmente 25, 26 durchgehend senkrecht zu den angrenzenden Anlageflächen ausgebildet. Die Umfangsflächen können jedoch auch treppenförmig oder gefast ausgebildet sein, oder mindestens einen umlaufend geschlossenen Vorsprung und bzw. oder mindestens eine umlaufend geschlossene Aussparung aufweisen. Ist die kürzeste Wegstrecke entlang der jeweiligen Umfangsfläche derart verlängert, so kann die minimale Dicke des Separatorkörpers bzw. der Segmente auch kleiner sein als die Mindestkriechstrecke. Sie kann insbesondere um maximalen den kleinsten der Beträge kleiner als die Mindestkriechstrecke sein, um den die kürzeste Wegstrecke entlang der Oberflächen eines Überstandes am Rand des Separators 24 und die kürzesten Wegstrecken entlang der Oberflächen der Umfangsfläche erhöht sind.

Figur 7c zeigt den Separator 27. Dessen Separatorkörper verfügt über zwei konzentrische kreisringscheibenförmige Segmente 28, 29 und ein im Zentrum angeordnetes, zu den Segmenten 28, 29 konzentrisches kreisscheibenförmiges Segment 30. Der Separatorkörper ist rotationssymmetrisch zu einer Achse durch die geometrischen Schwerpunkte der beiden rotationssymmetrischen Anlageflächen, die von den Segmenten 28, 29, 30 auf den gegenüberliegenden Seiten des Separatorkörpers gebildet werden. Zwischen den Segmenten 28, 29 und 30 verbleibt in radialer Richtung zur Materialersparnis jeweils ein Spalt. Die Segmente 28, 29, 30 können in Ausführungsformen jedoch auch derart ausgebildet sein, dass sie in einem berührenden Kontakt zueinander sind. Sie können an ihrem Innen- bzw. Außenumfang über Fügeflächen formschlüssig miteinander verbindbar sein. Sie können beispielsweise treppenförmige oder geschäftete Fügeflächen und auch Fügeflächen mit einer Hinterschneidung, wie in den Figuren 10a bis 10e, aufweisen.

Die innenliegenden Umfangsflächen der Segmente 28, 29, 30 können, wie im Beispiel der Figur 7c, durchgehende senkrecht zu den angrenzenden Anlageflächen ausgebildet sein, oder treppenförmig oder gefast ausgebildet sein, oder mindestens einen umlaufend geschlossenen Vorsprung und bzw. oder mindestens eine umlaufend geschlossene Aussparung bzw. Nut aufweisen. Ist die kürzeste Wegstrecke entlang der Oberflächen der Umfangsflächen zwischen den Anlageflächen der gegenüberliegenden Seiten der Segmente 28, 29, 30 derart verlängert, so kann die minimale Dicke der Segmente 28, 29, 30 und somit die minimale Dicke des Separatorkörpers an den Fügeflächen auch kleiner sein als die Mindestkriechstrecke. Sie kann insbesondere um maximalen den kleinsten der Beträge kleiner als die Mindestkriechstrecke sein, um den die kürzeste Wegstrecke entlang der Oberfläche des Überstandes des Separators 27 und die kürzesten Wegstrecken entlang der Oberflächen der Umfangsflächen der Segmente 28, 29, 30 zwischen den Anlageflächen erhöht sind.

Die Figuren 8 und 9 zeigen einen weiteren Separator. Dessen Separatorkörper 31 weist zwei kreisringscheibenförmige Segmente sowie ein zentrales kreisscheibenförmiges Segment 30 auf. Die Segmente sind wie in Figur 7c ausgebildet, das äußere Segment ist allerdings in Subsegmente 32 unterteilt. In Ausführungsformen können jedoch auch mehr als ein Segment in Subsegmente unterteilt sein oder auch ein anderes Segment als das äußere Segment in Subsegmente unterteilt sein.

Bei der Fertigung von Subsegmenten 32 fällt weniger Verschnitt im Vergleich zu einer Fertigung des gesamten Segmentes aus Vollmaterial an, sodass der Separatorkörper 31 besonders materialsparend gefertigt werden kann. Die Subsegmente 32 sind im Ausführungsbeispiel der Figuren 8 und 9 jeweils über treppenförmige Fügeflächen miteinander verbunden, die Fügeflächen können alternativ jedoch auch geschäftet sein. In Figur 9 sind die Fügeflächen der Subsegmente 32 mit einer Hinterschneidung ausgebildet. Durch die Hinterschneidung sind die Subsegmente 32 formschlüssig derart miteinander verbindbar, dass die relative Bewegung der Subsegmente 32 zueinander in mehr als einer Raumrichtung gesperrt ist. Dadurch ist das zusammengefügte Segment mechanisch stabiler und kann bei der Montage einfacher gehandhabt und im Ganzen positioniert und ausgerichtet werden.

Das äußere Segment, das in einem äußeren Bereich der Oberflächen an die Elektrolysezellen bzw. Endplatten anlegbar ist, ist aus einem Material gefertigt, das eine höhere Druckfestigkeit und Biegefestigkeit als das innere Kreisringscheibensegment 29 hat, sodass an diesem Segment beim Verspannen höhere Druckkräfte übertragen werden können. Die Kreisscheibe 30, die in der Mitte der Oberflächen an die Elektrolysezellen bzw. Endplatten anlegbar ist, hat ebenfalls eine höhere Druckfestigkeit und Biegefestigkeit als das innere Kreisringscheibensegment 29. Dadurch kann Verformungen in der Mitte der Oberflächen, an die der Separatorkörper 31 angelegt wird, entgegengewirkt werden.

Figur 10a zeigt eine Detailansicht der Subsegmente 33 und 34 eines Separatorkörpers, die jeweils über treppenförmige Fügeflächen 35 und 36 verfügen. Die Fügeflächen 35 und 36 sind zueinander komplementär ausgeführt, sodass sie flächig aneinander anliegen, wenn die beiden Segmente 33 und 34 miteinander verbunden werden. Alternativ zu treppenförmigen Fügeflächen 35, 36 können die Fügeflächen auch geschäftet sein. Die treppenförmigen Fügeflächen 35, 36 bestehen jeweils aus mindestens drei Teilflächen. Die Teilflächen sind jeweils zu ihrer benachbarten, d. h. angrenzenden, Teilfläche rechtwinklig oder unter einem spitzen- oder stumpfen Winkel angeordnet, wobei die Projektionen der Teilflächen senkrecht auf die Ebenen der Anlageflächen überlappungsfrei nebeneinander angeordnet sind. Dadurch, dass sich die Projektionsflächen nicht überlappen, ist sichergestellt, dass die Subsegmente 33, 34 in einer Fügebewegung senkrecht zu ihren Anlageflächen aneinandergefügt werden können. Die Kanten an den Teilflächen können in Ausführungsformen auch abgerundet sein.

Die Teilflächen können beispielsweise stufenförmig, wie in Figur 10a dargestellt, unter einem rechten Winkel zueinander angeordnet sein, oder sägezahnförmig unter einem spitzen oder stumpfen Winkel zueinander angeordnet sein. Durch die treppenartigen Fügeflächen 35, 36 erhöht sich die kürzeste Wegstrecke entlang der Oberfläche der Fügeflächen im Fügesspalt zwischen den Anlageflächen im Vergleich zu durchgehend zu den Anlageflächen senkrecht ausgebildeten Fügeflächen, bei denen die kürzeste Wegstrecke zwischen den Anlageflächen dem minimalen Abstand der Anlageflächen am Fügespalt bzw. der minimalen Dicke d des Segmentes am Fügespalt entspricht. Bei treppenartigen Fügeflächen 35, 36 entspricht die Länge der kürzesten Wegstrecke entlang der Oberflächen der Fügeflächen der Summe der Breiten der jeweiligen Teilflächen der Fügeflächen. In Figur 10a ist die Länge der kürzesten Wegstrecke im Fügespalt gegenüber der kürzesten Wegstrecke an durchgehend zu den Anlageflächen senkrecht ausgebildeten Fügeflächen um die Breite b der parallel zu den Anlageflächen verlaufenden Teilfläche erhöht.

Um einen Kriechüberschlag im Fügespalt zu vermeiden, kann die minimale Dicke d der Subsegmente 33, 34 gleich groß oder größer als die Mindestkriechstrecke sein. Aufgrund der erhöhten Länge der kürzesten Wegstrecke im Fügespalt kann die minimale Dicke d im Beispiel der Figur 10a jedoch kleiner als die Mindestkriechstrecke gewählt sein. Sie kann insbesondere um maximal denjenigen Betrag klein als die Mindestkriechstrecke sein, um den die Länge der kürzesten Wegstrecke entlang der Fügeflächen größer als die Mindestkriechstrecke ist.

Figur 10b zeigt in einer Draufsicht auf eine Anlagefläche 41 die Subsegmente 37 und 38 eines Separatorkörpers, die über die Fügeflächen 39 und 40 verfügen. Die Fügeflächen 39 und 40 weisen jeweils Hinterschneidungen auf, sodass die Fügeflächen 39, 40 nach dem Haken-Öse-Prinzip formschlüssig ineinander eingreifen können. Dadurch ist eine Kraftübertragung der Anlageflächen auch in Umfangsrichtung möglich. Mithin ist die Übertragung von Zugkräften möglich und die zu einem Segment zusammengefügten Subsegmente 37, 38 können für die Montage besonders einfach zwischen den Oberflächen der Elektrolysezellen bzw. Endplatten positioniert und ausgerichtet, insbesondere auch gedreht werden.

In den Figuren 10c, 10d und 10e sind Subsegmente 42, 43 mit Hinterschneidungen an den Fügeflächen 44, 45; 47, 48 und 50, 51 dargestellt. Im Beispiel der Figur 10c sind die Fügeflächen 44, 45 sowie die Umfangsfläche 46 der Subsegmente 42, 43 treppenförmig ausgebildet. In Figur 10d sind die Fügeflächen 47, 48 geschäftet und die Umfangsfläche 49 gefast ausgebildet. Die Umfangsfläche 49 ist dabei an den Kanten zu den Anlageflächen beider Seiten der Subsegmente 42, 43 gefast; sie kann jedoch auch nur an der Kante zu einer der Anlagefläche gefast sein, wie z. B. die Fügeflächen 47, 48. In der Figur 10e sind die Fügeflächen 50, 51 treppenförmig ausgebildet und die Umfangsfläche 52 weist einen Vorsprung auf. Wenn die Subsegmente zu einem kreisringscheibenförmigen Segment verbunden sind, verläuft dieser Vorsprung über alle Subsegmente jeweils am gesamten Innendurchmesser und Außendurchmesser des Kreisringscheibensegmentes in sich geschlossen.

In den Beispielen 10c bis 10e erhöht sich jeweils die Länge der kürzesten Wegstrecke von Anlagefläche zu Anlagenfläche sowohl im Fügespalt entlang der Fügeflächen 44, 45; 47, 48; 50, 51 als auch entlang der Umfangsfläche, d. h. entlang der Oberflächen am Außenumfang und Innenumfang 46, 49, 52, gegenüber der kürzesten Wegstrecke an durchgehend zu den Anlageflächen senkrecht ausgebildeten Fügeflächen bzw. Umfangsflächen. Sie kann insbesondere um maximal denjenigen Betrag klein als die Mindestkriechstrecke sein, um den die Länge der kürzesten Wegstrecke entlang der Fügefläche oder Umfangsfläche größer als die Mindestkriechstrecke ist.

Figur 11a zeigt in einer seitlichen Schnittansicht zwei Zellteilstapel 63, 64 zwischen denen ein Separatorkörper 53 angeordnet ist. Der Separatorkörper 53 verfügt über die Freiflächen 54 und 55, welche über die Anlageflächen hinausragen, an der die äußeren Elektrolysezellen bzw. Endplatten der Zellteilstapel 63, 64 anliegen. Die Freiflächen 54 und 55 weisen jeweils mindestens eine umlaufende, geschlossene Aussparung 56 und 57 auf. Die Aussparungen 55, 56 sind im Beispiel der Figur 11a als Nuten mit rechteckigem Querschnitt und einem Grund ausgebildet, der parallel zu den Freiflächen 54 und 55 verläuft. Die Aussparungen 56, 57 können jedoch auch andere Querschnittsformen aufweisen. In Ausführungsformen kann auch nur eine der Aussparungen 56 oder 57 vorgesehen sein oder je Freifläche mehr als eine Aussparung 56, 57 vorgesehen sein.

Die Aussparungen 56, 57 erhöhen jeweils die Länge der kürzesten Wegstrecke am Überstand zwischen den beiden Anlageflächen des Separatorkörpers 53. Durch ihre Anordnung an seitlichen Flächen des Separatorkörpers 53, die im Elektrolysebetrieb parallel zur Schwerkraftrichtung angeordnet sein können, kann keine Verschmutzung in Schwerkraftrichtung, d. h. von oben, in die Aussparungen 56, 57 hineinfallen. Solche Verschmutzung können, wenn sie leitfähig sind oder mit Feuchtigkeitsaufnahme leitfähig werden, dazu führen, dass eine elektrische Leitung zwischen den Elektrolysezellen 63, 64 hervorgerufen wird, die Kriechströme nach sich ziehen würde, welche zu vermeiden sind.

Der Separatorkörper 53 kann zusätzlich oder anstelle der Aussparungen 56, 57 auch mindestens eine umlaufende, geschlossene Aussparung 58, 59 an einer Umfangsfläche aufweisen. Auch diese Aussparungen bzw. Nute verhindern das Auftreten von Kriechströmen. Sie erhöhen die Länge der kürzesten Wegstrecke entlang der Oberfläche der Umfangsfläche zwischen den Anlageflächen. In der Figur 11a ist die Umfangsfläche eine Oberfläche am Innenumfang eines Segmentes des Separatorkörpers 53. Eine Umfangsfläche kann jedoch auch eine Oberfläche an einem innenliegenden Außenumfang eines Segmentes sein. Innenliegend bedeutet, dass die Umfangsfläche nicht am Rand oder am Überstand des Separatorkörpers angeordnet ist, sondern zwischen den Oberflächen der Elektrolysezellen bzw. Endplatten angeordnet ist, wenn die Anlageflächen an diese angelegt sind.

Für eine einfache Fertigung können die Aussparungen 58, 59, wie in Figur 11a dargestellt, an einer der Anlageflächen angeordnet sein. Dadurch können die Aussparungen 58, 59, ähnlich wie die Aussparungen 56, 57 an den Freiflächen, besonders einfach in einem subtraktiven Fertigungsverfahren gefertigt werden. Der Nutgrund der Aussparungen 58, 59 kann parallel zu den Anlageflächen sein. Weiterhin können an der Umfangsfläche zusätzlich oder alternativ zu Aussparungen 58, 59 auch Vorsprünge vorgesehen sein, um Kriechströme zu verhindern. Im Beispiel der Figur 11a kann beispielsweise der Bereich zwischen den Aussparungen 58, 59 auch als Vorsprung bezeichnet werden.

Figur 11b zeigt in einer seitlichen Schnittansicht zwei Zellteilstapel 63, 64 zwischen denen ein Separator 53 angeordnet ist. Der Überstand des Separatorkörpers 53 weist mindestens einen Vorsprung 60, 61 an einer oder beiden Freiflächen auf. Die Vorsprünge 60, 61 können zusätzlich zu Aussparungen 56, 57 an den Freiflächen vorhanden sein. Sie erhöhen ebenfalls die Sicherheit gegen Kriechüberschläge. An einer Umfangsfläche des Segmentes des Separatorkörpers 53 kann eine umlaufend geschlossene Aussparung 62 bzw. Nut vorgesehen sein. Im Beispiel der Figur 11b befindet sich die Aussparung 62 an einem Innenumfang eines Segmentes des Separatorkörpers, sie kann jedoch auch an einem innenliegenden Außenumfang vorgesehen sein.

In Figur 12 ist für einen Elektrolysebetrieb bis zu 2000 m über Meeresspiegel und Kriechströme <0,5 A die Mindestkriechstrecke in Abhängigkeit von der Kriechstromfestigkeit des Materials bzw. der Materialien des Separatorkörpers, dem Verschmutzungsgrad (VG) und der maximalen Spannungsdifferenz zwischen den Enden der kürzesten Wegstrecke zwischen den Anlageflächen bzw. zwischen den Elektrolysezellen oder spannungstragenden Endplatten dargestellt, an deren Oberflächen der Separatorkörper im Elektrolysebetrieb angelegt ist. Bei geringer bis keiner Verschmutzung ist die Mindestkriechstrecke kleiner als 10 mm. Der minimale Abstand zwischen den Anlageflächen bzw. die minimale Dicke des Separatorkörpers kann dementsprechend ebenfalls unter 10 mm betragen. Bei starker Verschmutzung und einer maximalen Spannungsdifferenz über 1000 V DC liegt die Mindestkriechstrecke über 10 mm.

### Bezugszeichen

- 1, 15: Elektrolysevorrichtung
- 2: Stromversorgung
- 3: Pluspol der Stromversorgung
- 4: Minuspol der Stromversorgung
- 5, 6; 17, 18; 63, 64: Zellteilstapel
- 7: Elektrolysezellen
- 8, 9: Kopfplatten
- 10, 11: Zugstange/Zuganker
- 12: Elektrischer Leiter
- 13: Erdung
- 14, 16, 24, 27: Separator
- 19, 22, 31, 53: Separatorkörper
- 20, 23, 41: Anlagefläche
- 21: Rand des Separatorkörpers
- 25, 26; 28, 29, 30: Segment
- 26, 30: Kreisscheibensegmente
- 25, 28, 29: Kreisringscheibensegmente
- 32, 33, 34, 37, 38, 42, 43: Subsegmente
- 35, 36, 39, 40, 44, 45, 47,: Fügeflächen
- 48, 50, 51 46, 49, 52: Umfangsflächen
- 54, 55: Freifläche
- 56, 57, 58, 59, 62: Aussparung
- 60,61: Vorsprung
- 70: Endplatte
- 80: Schalter
- 90: Schaltbarer Leiter
- S1-S7: Schaltelemente

## Patentansprüche

1. Separator (14, 16, 24, 27) zur elektrischen Isolierung von Elektrolysezellen (7) eines Elektrolysezellstapels mit einem Separatorkörper (19, 22, 31, 53),
a. der zwei einander gegenüberliegende Seiten aufweist, an denen Anlageflächen (20, 23, 41) für Elektrolysezellen (7) oder Endplatten von Zellteilstapeln (5, 6; 17, 18; 63, 64) ausgebildet sind, und
b. der vollständig aus einem elektrisch isolierenden Material oder bereichsweise aus verschiedenen solcher Materialien gebildet ist.

2. Separator nach dem vorherigen Anspruch, **dadurch gekennzeichnet, dass** der Separatorkörper (19, 22, 31, 53) eine scheibenartige Form aufweist.

3. Separator nach einem der vorherigen Ansprüche, **dadurch gekennzeichnet, dass** die Anlageflächen (20, 23, 41) zumindest bereichsweise komplementär geformt sind zu einer Oberfläche einer Elektrolysezelle oder Endplatte eines Zellteilstapels (5, 6; 17, 18; 63, 64) und bzw. oder in Bereichen, die an verformten Stellen der Oberflächen einer Elektrolysezelle oder Endplatte eines Zellteilstapels (5, 6; 17, 18; 63, 64) anlegbar sind, einen Materialüberschuss aufweisen.

4. Separator nach dem vorherigen Anspruch, **dadurch gekennzeichnet, dass** die Anlageflächen (20, 23, 41) zumindest bereichsweise planar oder konvex ausgebildet sind.

5. Separator nach einem der vorherigen Ansprüche, **dadurch gekennzeichnet, dass** die Anlageflächen (20, 23, 41) der gegenüberliegender Seiten des Separatorkörpers (19, 22, 31, 53) planparallel zueinander ausgebildet sind oder einen lentikulären und/oder keilförmigen Separatorkörper formen.

6. Separator nach einem der vorherigen Ansprüche, **dadurch gekennzeichnet, dass** die Anlageflächen (20, 23, 41) und/oder der Separatorkörper (19, 22, 31, 53) rotationssymmetrisch ist/sind.

7. Separator nach einem der vorherigen Ansprüche, **dadurch gekennzeichnet, dass** der Separatorkörper (19, 22, 31, 53) aus wenigstens einem Material besteht, das eine Kriechstromfestigkeit von mindestens 200 V, bevorzugt von mindestens 400 V, besonders bevorzugt von mindestens 600 V aufweist.

8. Separator nach einem der vorherigen Ansprüche, **dadurch gekennzeichnet, dass** der Separatorkörper (19, 22, 31, 53) aus wenigstens einem Material besteht, das eine Druckfestigkeit von wenigstens 200 N/mm², bevorzugt von wenigstens 350 N/mm², aufweist und/oder eine Biegefestigkeit von wenigstens 300 N/mm², bevorzugt wenigstens 350 N/mm², aufweist.

9. Separator nach einem der vorherigen Ansprüche, dass **dadurch gekennzeichnet, dass** der Separatorkörper (19, 22, 31, 53) aus wenigstens einem Material besteht, das ein Verbundwerkstoff, vorzugsweise ein Faserverbundwerkstoff, insbesondere ein glasfaserverstärkter Epoxidharz-Werkstoff, ist.

10. Separator nach einem der vorherigen Ansprüche, **dadurch gekennzeichnet, dass** der Separatorkörper (31, 53) aus mehreren Segmenten (32; 33, 34, 37, 38, 42, 43) gebildet ist, wobei die Segmente (32; 33, 34, 37, 38, 42, 43) einen Abstand zueinander aufweisen oder einander berühren.

11. Separator nach einem der beiden vorherigen Ansprüche, **dadurch gekennzeichnet, dass** die Segmente in Subsegmente (32) geteilt sind.

12. Separator nach einem der Ansprüche 10 oder 11, **dadurch gekennzeichnet, dass** jeweils zwei Segmente oder Subsegmente (33, 34; 37, 38; 42, 43) zueinander komplementär ausgebildete Fügeflächen (35, 36; 39, 40; 44, 45; 47, 48; 50, 51) aufweisen.

13. Separator nach Anspruch 12, **dadurch gekennzeichnet, dass** die Fügeflächen treppenförmig (35, 36, 44, 45; 50, 51) und/oder geschäftet (47, 48) ausgebildet sind.

14. Separator nach einem der Ansprüche 12 oder 13, **dadurch gekennzeichnet, dass** Projektionsflächen von Teilflächen der Fügeflächen (35, 36; 44, 45; 47, 48; 50, 51) auf die Ebene einer Anlagefläche jeweils ohne Überschneidung nebeneinander angeordnet sind.

15. Separator nach einem der Ansprüche 12 bis 14, **dadurch gekennzeichnet, dass** die Fügeflächen (39, 40; 44, 45; 47, 48; 50, 51) jeweils mindestens eine Hinterschneidung aufweisen, die eine Kraftübertragung zwischen den beiden jeweiligen Segmenten oder Subsegmenten erlaubt.

16. Separator nach einem der vorherigen Ansprüche, **dadurch gekennzeichnet, dass** die Länge einer kürzesten Wegstrecke entlang einer Oberfläche von Durchgangsöffnungen oder Durchbrechungen, insbesondere entlang Fügeflächen, und/oder entlang Umfangsflächen von Segmenten zwischen den Anlageflächen der gegenüberliegenden Seiten des Separatorkörpers (22, 31) gleich groß oder größer als die Mindestkriechstrecke ist.

17. Separator nach einem der vorherigen Ansprüche **dadurch gekennzeichnet, dass** die Oberflächen von Durchgangsöffnungen oder Durchbrechungen, insbesondere entlang Fügeflächen, und/oder die Umfangsflächen (46, 49, 52) von Segmenten, treppenförmig oder gefast ausgebildet sind und/oder mindestens einen Vorsprung und/oder mindestens eine Aussparung (58, 59, 62) aufweisen.

18. Separator nach einem der vorherigen Ansprüche, **dadurch gekennzeichnet, dass** eine Umfangslinie, die eine der Anlageflächen (20, 23) umfasst, eine Fläche einschließt, wobei
- die Fläche gleich groß wie die an der Anlagefläche (20, 23) anzulegende Oberfläche der Elektrolysezelle (7) oder Endplatte eine Zellteilstapels (5, 6; 17, 18; 63, 64) ist, sodass der Separatorkörper bündig mit der Oberfläche abschließt, wenn die Anlagefläche (20) an die Oberfläche angelegt ist, oder
- die Fläche größer ist als die an der Anlagefläche (20) anzulegende Oberfläche der Elektrolysezellen (7) oder Endplatte eines Zellteilstapels (5, 6; 17, 18; 63, 64), sodass der Separatorkörper (19, 22, 31, 53) einen Überstand aufweist, der die Oberfläche überragt, wenn die Anlagefläche (20, 23, 41) an die Oberfläche angelegt ist.

19. Separator nach Anspruch 18, **dadurch gekennzeichnet, dass** der Separatorkörper (19, 22, 31, 53) einen umlaufend geschlossenen Überstand aufweist und die Länge der kürzesten Wegstrecke entlang der Oberfläche des Überstandes zwischen den Anlagenflächen der gegenüberliegenden Seiten wenigstens der Mindestkriechstrecke entspricht.

20. Separator nach Anspruch 19, **dadurch gekennzeichnet, dass** der Separatorkörper (19, 22, 31, 53) zumindest auf einer Seite eine Freifläche (54, 55) am Überstand aufweist, die sich jenseits einer die Anlagefläche (20, 23) der Seite begrenzenden Umfangslinie befindet, auf der mindestens eine umlaufend geschlossene Aussparung (56, 57) und/oder mindestens ein umlaufend geschlossener Vorsprung (60, 61) vorhanden ist.

21. Separator nach einem der Ansprüche 19 oder 20, **dadurch gekennzeichnet, dass** der Separatorkörper (19) zwischen den Anlageflächen monolithisch ausgebildet ist und der minimale Abstand d zwischen den Anlageflächen der gegenüberliegenden Seiten um bis zu einem Betrag kleiner als die Mindestkriechstrecke ist, um den die Länge der kürzesten Wegstrecke entlang der Oberflächen des Überstandes zwischen den Anlageflächen größer als die Mindestkriechstrecke ist.

22. Separator nach einem der Ansprüche 19 oder 20, **dadurch gekennzeichnet, dass** der Separatorkörper (22, 31, 53) mindestens eine Durchgangsöffnung oder Durchbrechung, insbesondere zwischen Fügeflächen (35, 36, 39, 40, 44, 45; 47, 48, 50, 51), aufweist und der minimale Abstand d zwischen den Anlageflächen der gegenüberliegenden Seiten des Separatorkörpers um maximal den kleinsten der Beträge kleiner als die Mindestkriechstrecke ist, um den die Längen der kürzesten Wegstrecken entlang der Oberflächen des Überstandes, der Durchgangsöffnungen, Durchbrechungen und Umfangsflächen größer als die Mindestkriechstrecke sind.

23. Separator nach einem der vorherigen Ansprüche 20 bis 22, **dadurch gekennzeichnet, dass** die Freifläche (54, 55) wenigstens eine umlaufend geschlossene Aussparung (56, 57) aufweist und die Mindestkriechstrecke eine Mindestkriechstrecke für geringe oder keine Verschmutzung ist.

24. Elektrolysezellstapel, der mindestens zwei Zellteilstapel (5, 6; 17, 18; 63, 64) aufweist, zwischen denen ein Separator (14, 16, 24, 27,) nach einem der vorherigen Ansprüche angeordnet ist.

25. Elektrolysezellstapel nach Anspruch 26, **dadurch gekennzeichnet, dass** die Anordnung aus Zellteilstapeln (5, 6; 17, 18; 63, 63) und Separator (14, 16, 24, 27,) durch eine gemeinsame Verspannvorrichtung (8, 9, 10, 11) verspannt ist.
